# FASCICULE DE BREVET EUROPEEN

(11) **EP 2 654 937 B1**
(45) Date de publication et mention de la délivrance du brevet: **04.03.2015**
(21) Numéro de dépôt: 11815512.6
(22) Date de dépôt: 21.12.2011
(51) Int. Cl.: B01F 11/00, B01F 15/00

(54) **Récipient à usage biopharmaceutique et procédé de mise en oeuvre associé**
Biopharmazeutischer Behälter und Verfahren zu dessen Verwendung
Container for biopharmaceutical use and related process

(30) Priorité: 22.12.2010 FR 1061091
(43) Date de publication de la demande: 30.10.2013
(73) Titulaire: SARTORIUS STEDIM FMT SAS, 13400 Aubagne (FR)
(72) Inventeur: CUTING, Jonathan, Fairfield, CA 94533 (US)
(74) Mandataire: Derambure Conseil
(86) Numéro de dépôt international: PCT/FR2011/053141
(87) Numéro de publication internationale: WO 2012/085470

(56) Documents cités:
- EP-A2- 1 837 640
- WO-A1-93/10895
- WO-A1-2006/136999

## Description

L'invention est relative au mélange du contenu d'un conteneur flexible à usage biopharmaceutique.

Elle a plus spécialement pour objet un récipient à usage biopharmaceutique, un ensemble rigide de réception et de maintien du conteneur flexible d'un tel récipient à usage biopharmaceutique et, enfin, un procédé de mise en oeuvre d'un tel récipient à usage biopharmaceutique.

Il est connu dans le domaine biopharmaceutique de disposer et mettre en oeuvre des récipients aptes à recevoir un contenu étant un produit biopharmaceutique qui dans son ensemble est liquide ou pâteux au moins lorsqu'il doit être mélangé. De tels récipients sont destinés typiquement à des fins de préparation d'un produit biopharmaceutique, de stockage, de transport, ou de réalisation d'un certain processus de nature physique, chimique ou biologique, par exemple un processus de congélation, décongélation.

On entend ici par produit biopharmaceutique, un produit issu de la biotechnologie - milieux de cultures, cultures cellulaires, solutions tampon, liquides de nutrition artificielle, ou un produit pharmaceutique ou plus généralement un produit destiné à être utilisé dans le domaine médical.

Un tel récipient à usage biopharmaceutique comprend en premier lieu un conteneur flexible ayant une paroi souple limitant vers l'avant un espace intérieur apte à recevoir le produit biopharmaceutique. Un tel conteneur flexible ou poche est à usage unique, fermée, étanche, stérile, en matière plastique telle que le polyéthylène ou un complexe comprenant du polyéthylène. Un tel conteneur comporte des moyens d'introduction dans l'espace intérieur et des moyens d'extraction depuis l'espace intérieur du produit biopharmaceutique ou de composants de celui-ci, aptes à être amenés, selon les moments et les besoins à l'état ouvert ou à l'état fermé.

On connaît de telles poches dont les deux grandes parois sont directement réunies l'une à l'autre. Une fois expansées, de telles poches ont un volume limité et restent relativement peu épaisses, ce qui justifie qu'on les appelle souvent poches « pillow », ou poches « 2D » (D signifiant dimensions). On connaît aussi des poches 3D qui comportent deux grandes parois reliées par et soudées à deux goussets latéraux, pouvant être pliées à plat ou dépliées déployées, le volume pouvant être alors de 50 litres au moins, jusqu'à 3.000 litres, voire plus. De telles poches 3D sont décrites dans le document WO00/04131a ou commercialisées sous la marque FLEXEL^{®} 3D.

Un tel récipient à usage biopharmaceutique comprend en deuxième lieu des moyens de mélange aptes au mélange du contenu de l'espace intérieur. Ces moyens de mélange sont adjacents à une partie déterminée localisée de la paroi souple, par exemple non limitativement la paroi de fond ou la paroi sommitale. Ces moyens de mélange incluent des moyens mobiles de déplacement, lesquels sont contigus à l'espace intérieur et aptes à déplacer le contenu qui s'y trouve.

Un tel récipient à usage biopharmaceutique comprend, en troisième lieu, des moyens d'entraînement des moyens mobiles de déplacement et, en quatrième lieu, des moyens de liaison rigide avec étanchéité assurant une liaison rigide avec étanchéité entre les moyens de mélange et la partie déterminée de la paroi souple.

L'état de la technique est illustré notamment par les documents WO 02/062458, WO 03/028869, WO 2006/002091, WO 2006/0630a87, WO2006/136999, WO93/10895 et WO 2009/143925.

Dans les réalisations connues, les moyens mobiles de déplacement des moyens de mélange sont typiquement une hélice montée pivotante localisée au sein même de l'espace intérieur. Ces réalisations connues présentent par conséquent les inconvénients inhérents à la présence au sein même de l'espace intérieur de moyens mobiles de déplacement tels qu'une hélice pivotante, notamment l'encombrement et le risque de détérioration de la paroi flexible. Un autre inconvénient se présente lorsque le mélange concerne un contenu devant subir une séquence de congélation, décongélation, car de tels moyens de mélange ne peuvent être pris en masse dans un contenu solidifié.

L'invention vise à apporter une solution à ces inconvénients en proposant des moyens de mélange reposant sur une conception totalement différente.

On connaît des études cherchant à mettre en oeuvre dans le domaine industriel le processus de propulsion aquatique des calmars et des méduses. Il s'agit de générer un courant-jet qui peut être utilisé efficacement pour entrainer un fluide adjacent. A cet effet, il est prévu un carter définissant une chambre interne et présentant un orifice. Une membrane souple est montée dans le boîtier et, en se déplaçant, modifie le volume de la chambre. Des tourbillons sont ainsi éjectés de la chambre à travers l'orifice. Les documents US 5 894 990, US 6 123 145, US 6 457 654, US 5 988 522, US 6 056 204, US 5 957 413 et US 5 758 823 se référent à cette technologie. Cette technologie a été suggérée pour diverses applications, telles que les moteurs et l'aéronautique, mais non dans le domaine des récipients à usage biopharmaceutique dont le conteneur flexible a une paroi souple. L'existence d'une telle paroi souple dissuade en outre l'application de cette technologie dans ce domaine, car la paroi souple ne permet pas l'entraînement des moyens de mélange.

L'invention vise à résoudre ces problèmes.

A cet effet, selon un premier aspect, l'invention a pour objet un récipient à usage biopharmaceutique comprenant :
▪ un conteneur flexible ayant une paroi souple limitant vers l'avant un espace intérieur apte à recevoir un contenu étant un produit biopharmaceutique qui dans son ensemble est liquide ou pâteux au moins lorsqu'il soit être mélangé,
▪ des moyens de mélange aptes au mélange du contenu de l'espace intérieur, adjacents à une partie déterminée de la paroi souple, incluant des moyens mobiles de déplacement contigus à l'espace intérieur et aptes à déplacer le contenu,
▪ des moyens d'entraînement des moyens mobiles de déplacement,
▪ et des moyens de liaison rigide avec étanchéité assurant une liaison rigide avec étanchéité entre les moyens de mélange et la partie déterminée de la paroi souple.

Ce récipient à usage biopharmaceutique est tel que :
▪ les moyens de mélange comprennent :
   ∘ une chemise de guidage axial et de fermeture périphérique, rigide, de section transversale constante le long de son axe, ayant vers sa partie avant une ouverture d'aspiration-refoulement contigüe à l'espace intérieur,
   ∘ une pièce d'aspiration-refoulement, pleine, disposée transversalement dans la chemise avec étanchéité et dont au moins une partie mobile est montée à coulissement axial, alternativement vers l'avant et vers l'arrière,
   ∘ une cavité d'aspiration-refoulement, limitée par la face intérieure latérale de la chemise et la face intérieure avant de la pièce d'aspiration-refoulement, en communication avec l'espace intérieur par l'ouverture d'aspiration-refoulement,
▪ les moyens d'entraînement sont aptes à entrainer la partie mobile de la pièce d'aspiration-refoulement et à assurer son mouvement selon au moins une séquence de coulissement axial alternative vers l'avant et vers l'arrière de sorte que le volume de la cavité d'aspiration-refoulement ait au moins une séquence alternative de compression et d'expansion, et qu'ainsi le contenu du conteneur flexible adjacent à l'ouverture d'aspiration-refoulement soit déplacé et que le contenu du conteneur flexible soit mélangé,
▪ des moyens d'immobilisation assurent l'immobilisation relative de la chemise de guidage axial et de fermeture périphérique et de la partie déterminée de la paroi souple, y compris lors du mouvement à coulissement axial de la partie mobile de la pièce d'aspiration-refoulement.

Selon une première réalisation, la partie déterminée de la paroi souple comporte un trou de passage auquel sont associés axialement les moyens de mélange et par le fait que les moyens de liaison rigide avec étanchéité sont solidaires avec étanchéité d'une part de la chemise avec une partie latérale, périphérique et extérieure à la chemise et d'autre part de la partie déterminée de la paroi souple avec une partie périphérique autour du trou de montage et à plat sur la paroi souple.

Selon une première variante, le trou de la partie déterminée de la paroi souple assure le passage de la chemise et l'ouverture d'aspiration-refoulement est sensiblement adjacente axialement de la paroi souple, les moyens de mélange s'étendant axialement substantiellement vers l'arrière de la partie déterminée de la paroi souple.

Selon une deuxième variante, le trou de la partie déterminée de la paroi souple assure la communication entre la cavité d'aspiration-refoulement et l'espace intérieur et l'ouverture d'aspiration-refoulement est écartée axialement de la partie déterminée de la paroi souple vers l'arrière, les moyens de mélange s'étendant axialement substantiellement vers l'arrière de la partie déterminée de la paroi souple.

Selon une troisième variante, le trou de la partie déterminée de la paroi souple assure le passage de la chemise et l'ouverture d'aspiration-refoulement est écartée axialement de la partie déterminée de la paroi souple vers l'avant, les moyens de mélange s'étendant axialement soit pour partie vers l'avant et pour partie vers l'arrière soit substantiellement vers l'avant de la partie déterminée de la paroi souple.

Selon une seconde réalisation, la partie déterminée de la paroi souple est pleine, que les moyens de liaison rigide avec étanchéité sont solidaires avec étanchéité d'une part de la chemise avec une partie extérieure à la chemise et d'autre part de la partie déterminée de la paroi souple avec une partie à plat sur la paroi souple et que les moyens de mélange s'étendent axialement substantiellement vers l'avant de la partie déterminée de la paroi souple.

Selon une réalisation, les moyens de liaison rigide avec étanchéité comprennent une face transversale attenante à la chemise, solidarisée rigidement à plat avec étanchéité de la paroi souple dans ou vers la partie déterminée. En particulier, ladite face transversale fait partie d'une paroi rigide, et plus spécialement est solidarisée rigidement à plat avec étanchéité à la paroi souple par soudage ou collage.

Selon une réalisation, la chemise de guidage axial et de fermeture périphérique comporte une partie avant limitée latéralement par la face intérieure latérale de la chemise, limitée vers l'arrière par la face intérieure avant de la pièce d'aspiration-refoulement en position de coulissement extrême arrière, et limitée vers l'avant par l'ouverture d'aspiration-refoulement. Selon une réalisation, la chemise comporte une partie arrière limitée latéralement par la face intérieure latérale de la chemise et limitée vers l'avant par la face arrière de la pièce d'aspiration-refoulement en position de coulissement extrême arrière. Selon une réalisation, la chemise comporte une partie arrière limitée vers l'arrière par une paroi transversale terminale arrière.

Selon une première réalisation, la pièce d'aspiration-refoulement est un piston rigide monté dans la chemise. Selon une seconde réalisation, la pièce d'aspiration-refoulement est une membrane déformable ayant une partie périphérique fixe fixée à la face intérieure latérale de la chemise et une partie mobile centrale.

Selon une réalisation, la pièce d'aspiration-refoulement est montée à coulissement axial entre une position extrême arrière et une position extrême avant, respectivement la plus éloignée et la plus proche de l'ouverture d'aspiration-refoulement. En particulier, dans sa position extrême avant, la pièce d'aspiration-refoulement obture l'ouverture d'aspiration-refoulement.

Selon une réalisation, la cavité d'aspiration-refoulement est aplatie transversalement, sa taille en direction transversale étant plus grande que sa taille en direction axiale.

Selon les réalisations, l'ouverture d'aspiration-refoulement est formée soit par une ouverture unique apte à former un flux unique soit par une pluralité d'ouvertures élémentaires apte à former une pluralité de flux élémentaires. Dans ce dernier cas, selon des réalisations possibles, à plusieurs ouvertures élémentaires sont associées une unique cavité d'aspiration-refoulement, ou à une ouverture élémentaire donnée est associée une cavité d'aspiration-refoulement élémentaire donnée, et/ou plusieurs ouvertures élémentaires sont situées cote à cote en direction transversale et/ou écartées en direction axiale et/ou les axes de plusieurs ouvertures élémentaires sont soit parallèles entre eux soit inclinés les uns par rapport aux autres.

Selon une réalisation, l'ouverture d'aspiration-refoulement comporte un bord périphérique qui s'étend soit en direction axiale soit en direction inclinée sur l'axe, apte à former un flux qui s'étend soit en direction axiale soit en direction inclinée sur l'axe.

Selon une réalisation, à une ouverture d'aspiration-refoulement sont associés des moyens d'orientation et/ou des moyens de conformation et/ou des moyens de concentration et/ou des moyens de diffusion du flux, aptes à ce que le flux soit orienté, et/ou conformé et/ou concentré et/ou diffusé.

Selon une première réalisation, les moyens d'entraînement comprennent des moyens de transmission d'un mouvement axial dans une direction combinés à des moyens de rappel axial dans la direction opposée. Par exemple, les moyens de transmission d'un mouvement axial dans une direction sont des moyens électromécaniques ou électromagnétiques et les moyens de rappel axial dans une direction sont des moyens élastiques tels qu'un ressort. Selon une réalisation, il est prévu un noyau plongeur mobile, disposé transversalement dans la chemise à l'arrière de la pièce d'aspiration-refoulement, monté à coulissement axial, alternativement vers l'avant et vers l'arrière, et un organe de liaison à coulissement axial reliant le noyau plongeur mobile et la pièce d'aspiration-refoulement, les moyens de transmission d'un mouvement axial et les moyens de rappel axial agissant sur le noyau plongeur mobile.

Selon une seconde réalisation, les moyens d'entraînement comprennent des moyens de transmission d'un mouvement axial dans les deux directions opposés, de façon séquentielle, par exemple des moyens pneumatiques.

Selon les réalisations, les moyens d'entraînement s'étendent axialement substantiellement vers l'arrière de la partie déterminée de la paroi souple, s'étendent axialement substantiellement vers l'arrière de la pièce d'aspiration-refoulement, sont situés hors de l'espace intérieur où peut se trouver le contenu.

Selon une première réalisation, une unité de moyens d'entraînement est associée à une unité de pièce d'aspiration-refoulement et/ou de cavité d'aspiration-refoulement. Selon une seconde réalisation, une unité de moyens d'entraînement est associée à plusieurs unités de pièces d'aspiration-refoulement et/ou de cavités d'aspiration-refoulement

Selon une réalisation, les moyens d'immobilisation comprennent, d'une part, une face d'application attenante rigidement à la chemise et une face d'adossement d'une pièce porteuse, la partie déterminée de la paroi souple et la face d'adossement de la pièce porteuse ayant une position relative fixe, d'autre part, des moyens de maintien fixe et rigide de ladite face d'application appliquée de façon fixe et rigide sur ladite face d'adossement. En particulier, et selon les cas, lesdits moyens de maintien fixe et rigide de ladite face d'application appliquée de façon fixe et rigide sur ladite face d'adossement sont agencés de façon soit amovible soit inamovible, les moyens de mélange étant respectivement montés sur le conteneur flexible de façon soit démontable soit à demeure.

Selon une variante d'exécution, les moyens de maintien fixe et rigide de ladite face d'application appliquée de façon fixe et rigide sur ladite face d'adossement comprennent un organe de serrage attenant rigidement à la chemise avec lequel coopère, en serrage, un organe de serrage complémentaire d'une pièce d'immobilisation ayant une seconde face d'application appliquée sur et maintenue de façon fixe et rigide sur une seconde face d'adossement d'une seconde pièce porteuse, la partie déterminée de la paroi souple et la seconde face d'adossement de la seconde pièce porteuse ayant une position relative fixe. Par exemple, les moyens d'immobilisation comprennent la première face d'application attenante rigidement à la chemise et la première face d'adossement de la première pièce porteuse et la seconde face d'application et la seconde face d'adossement de la seconde pièce porteuse, la première face d'application et la seconde face d'application étant disposées transversalement et dirigées dans deux directions axiales opposées, la première face d'adossement et la seconde face d'adossement étant disposées transversalement et dirigées dans deux directions axiales opposées. Par exemple, la première face d'application attenante rigidement à la chemise est un épaulement transversal de la face extérieure latérale périphérique de la chemise, tourné vers l'arrière, la chemise ayant une partie avant de plus grand encombrement transversal extérieur et une partie arrière de plus petit encombrement transversal extérieur. Par exemple, la pièce d'immobilisation est un écrou dont l'organe de serrage est un pas de vis complémentaire d'un organe de serrage attenant à la chemise étant un pas de vis. Par exemple, la première pièce porteuse est une première paroi rigide et la seconde pièce porteuse est une seconde paroi rigide, la première paroi rigide et la seconde paroi rigide étant disposées sensiblement parallèlement l'une à l'autre et comportant deux trous de passage en regard pour le passage de la chemise. Par exemple, la première paroi rigide et/ou la seconde paroi rigide comportent une cavité de logement, respectivement, de la partie avant et/ou de la partie arrière de la chemise. Par exemple, les moyens de mélange et les moyens d'immobilisation sont substantiellement compris entre les deux faces libres opposées, respectivement avant de la première paroi rigide et arrière de la seconde paroi rigide. Par exemple, la première pièce porteuse et la seconde pièce porteuse font partie d'un même ensemble rigide de réception et de maintien du conteneur flexible, comprenant une paroi de fond et une paroi latérale, dans lequel est réceptionné et maintenu extérieurement le conteneur flexible dont la paroi souple est apte à venir s'appliquer sur la face intérieure de la paroi de fond et de la paroi latérale. Le cas échéant, lesdits moyens de maintien fixe et rigide de ladite face d'application appliquée de façon fixe et rigide sur ladite face d'adossement sont des moyens de collage ou des moyens de soudage.

Selon une autre variante d'exécution, la face d'application est la face arrière d'un épaulement transversal d'extrémité de la chemise, la face d'adossement est la face avant d'une pièce porteuse, les moyens de maintien fixe et rigide de ladite face d'application appliquée de façon fixe et rigide sur ladite face d'adossement sont des moyens de serrage réciproques, la pièce porteuse faisant partie d'un ensemble rigide de réception et de maintien d'un système de congélation, décongélation. Dans cette variante, la pièce porteuse et l'ensemble rigide de réception et de maintien du système de congélation, décongélation comprend deux parois appliquées l'une contre l'autre dans la zone de la face d'application et écartées l'une de l'autre dans une ou plusieurs zones écartées de la zone de la face d'application pour ménager un espace libre apte à être occupe par un moyen de transfert thermique. En outre, la pièce porteuse de l'ensemble rigide de réception et de maintien du système de congélation, décongélation comporte un passage apte au passage des moyens d'entraînement.

Selon une réalisation, le récipient à usage biopharmaceutique comprend en outre des moyens de commande - arrêt, marche, vitesse, fréquence, déplacement - des moyens d'entraînement des moyens mobiles de déplacement. Et, le cas échéant, il comprend en outre des moyens sensibles à un paramètre de commande des moyens de commande auxquels les moyens de commande sont couplés de façon responsive. Par exemple, si dans sa position extrême avant, la pièce d'aspiration-refoulement obture l'ouverture d'aspiration-refoulement, les moyens de commande commandent les moyens d'entraînement des moyens mobiles de déplacement pour qu'en fin de fonctionnement, la pièce d'aspiration-refoulement soit dans sa position extrême avant où elle obture l'ouverture d'aspiration-refoulement.

Selon les réalisations, une unité de moyens de mélange est localisée soit sur la partie de fond soit sur la partie latérale soit sur la partie sommitale de la paroi souple du conteneur flexible.

Selon les réalisations, le récipient à usage biopharmaceutique comprend une unique unité de moyens de mélange ou comprend une pluralité d'unités de moyens de mélange. Dans ce dernier cas, selon une réalisation, les localisations - en regard coaxialement ou avec excentrement ou angulaire - sur la paroi souple du conteneur flexible de la pluralité d'unités de moyens de mélange et les programmations de leurs moyens de commande - synchronisés en phase ou en opposition de phase synergie.

Selon un développement, l'invention vise également un récipient à usage biopharmaceutique qui comporte en outre des moyens d'aération aptes à délivrer au contenu du gaz d'aération, comportant des moyens d'amenée de gaz d'aération ayant au moins un élément tubulaire s'étendant avec communication fluidique depuis l'extérieur du conteneur flexible jusqu'à des moyens de distribution de gaz d'aération localisés dans l'espace intérieur du conteneur flexible et portés rigidement par une partie formant support, fixe, périphérique, appartenant aux moyens de mélange ou aux moyens de liaison rigide avec étanchéité. En particulier, les moyens de distribution de gaz d'aération sont disposés à la périphérie des moyens de mélange ou des moyens de liaison rigide avec étanchéité, de façon attenante ou avec écartement.

Selon un autre développement, l'invention vise également un récipient à usage biopharmaceutique qui comporte en outre des moyens de prélèvement d'un échantillon de contenu de l'espace intérieur, débouchant dans la cavité d'aspiration-refoulement.

Selon une caractéristique, le récipient constitue un récipient-mélangeur ou un bioréacteur ou un récipient de congélation, décongélation.

Selon un deuxième aspect, l'invention a pour objet un ensemble rigide de réception et de maintien du conteneur flexible d'un récipient à usage biopharmaceutique tel que précédemment décrit, comprenant une paroi de fond et une paroi latérale, dans lequel est réceptionné et maintenu extérieurement le conteneur flexible dont la paroi souple du conteneur flexible est apte à venir s'appliquer sur la face intérieure de la paroi de fond et de la paroi latérale, laquelle face intérieure forme, au droit des moyens de mélange d'un récipient une face d'adossement faisant partie des moyens d'immobilisation des moyens de mélange.

Selon une réalisation, l'ensemble rigide de réception et de maintien du conteneur flexible d'un tel récipient à usage biopharmaceutique comporte deux parois rigides disposées sensiblement parallèlement l'une à l'autre et deux trous de passage en regard pour le passage de la chemise des moyens de mélange. Selon une caractéristique, l'une et/ou l'autre des deux parois rigides comportent une cavité de logement, respectivement, de la partie avant et/ou de la partie arrière de la chemise des moyens de mélange.

Selon un troisième aspect, l'invention a pour objet un procédé de mise en oeuvre d'un récipient à usage biopharmaceutique tel que défini dans la revendication 23.

Selon une réalisation, on réalise une série de séquences de coulissement axial vers l'avant et vers l'arrière de la pièce d'aspiration-refoulement alternative et une série de séquences alternatives de compression et d'expansion du volume de la cavité d'aspiration-refoulement.

Selon une réalisation, le procédé comprend au moins une étape supplémentaire dans laquelle on emplit l'espace intérieur du conteneur flexible avec du produit biopharmaceutique ou un ou des composants.

Selon une réalisation, où des moyens d'immobilisation assurent l'immobilisation relative de la chemise de guidage axial et de fermeture périphérique et de la partie déterminée de la paroi souple, y compris lors du mouvement à coulissement axial de la partie mobile de la pièce d'aspiration-refoulement :
▪ on dispose en outre d'un ensemble rigide de réception et de maintien du conteneur flexible d'un récipient à usage biopharmaceutique tel que précédemment décrit,
▪ et on place ledit conteneur flexible dans ledit ensemble rigide de réception et de maintien.

On décrit maintenant plusieurs modes de réalisation de l'invention à l'aide des dessins, dans lesquels :
- La figure 1 est une vue schématique en coupe par un plan médian vertical d'un récipient à usage biopharmaceutique selon l'invention, dont le conteneur flexible, empli d'un contenu étant un produit biopharmaceutique qui dans son ensemble est liquide ou pâteux, est réceptionné et maintenu extérieurement dans un ensemble rigide de réception et de maintien, le récipient étant ici pourvu de deux unités de moyens de mélange disposées face à face, auxquels sont associés des moyens d'immobilisation sur les deux parois verticales en vis-à-vis de l'ensemble rigide de réception et de maintien, des moyens d'entraînement, des moyens de liaison rigides, des moyens de commande et des moyens sensibles à un paramètre de commande étant associés aux moyens de mélange.
- Les figures 2A, 2B, 2C, 2D, 2E et 2F sont six vues schématiques simplifiées, analogues à la vue schématique de la figure 1, illustrant différentes variantes de dispositions d'unité de moyens de mélange sur un conteneur flexible, à savoir, une unité unique disposée perpendiculairement en partie basse en agissant vers le haut (figure 2A), une unité unique disposée perpendiculairement sur le côté et agissant en direction générale horizontale (figure 2B), une unité unique disposée perpendiculairement en partie haute et agissant vers la bas (figure 2C), deux unités disposées perpendiculairement sur un même côté, ici la partie basse et agissant vers la haut (figure 2D), trois unités disposées deux sur un même côté et un sur le côté opposé et agissant en direction générale horizontale (figure 2E), quatre unités disposées deux sur un même côté et deux sur le côté opposé, inclinées par rapport à la perpendiculaire à la partie déterminée attenante de la paroi souple du conteneur flexible et agissant de façon inclinée (figure 2F).
- La figure 3 est une vue partielle, en perspective, écorchée, illustrant une réalisation possible, le conteneur flexible étant en situation dans un ensemble rigide de réception et de maintien à deux parois ayant deux orifices avant et arrière, la paroi souple du conteneur flexible ayant un trou de passage auquel sont associés les moyens de mélange disposés en partie haute et agissant vers la bas, dont la pièce d'aspiration-refoulement, ici un piston, est représentée en position extrême avant où elle obture l'ouverture d'aspiration-refoulement laquelle est située dans la prolongation de la paroi souple du conteneur flexible, les moyens d'entraînement comportant des moyens de transmission d'un mouvement axial combinés à des moyens de rappel, l'ouverture d'aspiration-refoulement étant ici unique.
- La figure 4 est une vue analogue à la figure 3, l'ensemble rigide de réception et de maintien étant enlevé, montrant l'association de la paroi souple du conteneur flexible et les moyens de mélange.
- La figure 5 est une vue en coupe axiale correspondant à la figure 4.
- Les figures 6 et 7 sont deux vues en perspective de la partie frontale de moyens de mélange illustrant deux autres réalisations possibles, à savoir, respectivement, une réalisation dans laquelle un déflecteur est associé à l'ouverture d'aspiration-refoulement, et une réalisation avec un arrangement de trois unités de mélange disposées en triangle, un déflecteur étant associé à l'ouverture d'aspiration-refoulement de chacun d'elles, la ou les unités étant disposée(s) en partie basse en agissant vers le haut.
- Les figures 8A, 8B et 8C sont trois vues schématiques partielles, en coupe par un plan axial, illustrant une autre réalisation possible des moyens de mélange, l'ensemble rigide de réception et de maintien n'étant pas représenté, les moyens de mélange étant disposés sur le côté et agissant en direction générale horizontale, la pièce d'aspiration-refoulement étant ici un diaphragme déformable, représentée en position extrême arrière de repos (figure 8A), en position extrême avant (figure 8B) à la fin du refoulement du cycle, l'ouverture d'aspiration-refoulement restant ici ouverte, et en position extrême arrière (figure 8C) à la fin de l'aspiration d'un cycle d'aspiration-refoulement.
- Les figures 9, 10 et 11 sont trois schémas analogues aux schémas des figures 8A, 8B et 8C, mais les moyens de mélange étant disposés en partie haute et agissant vers le bas, illustrant différentes réalisations possibles de l'ouverture d'aspiration-refoulement et la pièce d'aspiration-refoulement, notamment une ouverture unique à bord périphérique incliné (figure 9), une ouverture d'aspiration-refoulement formée par une pluralité d'ouvertures élémentaires situées cote à cote en direction transversale en combinaison avec une cavité d'aspiration-refoulement unique (figure 10), une ouverture d'aspiration-refoulement formée par une pluralité d'ouvertures élémentaires situées cote à cote en direction transversale en combinaison avec une même pluralité de cavités d'aspiration-refoulement (figure 11).
- Les figures 12, 13, 14, 15 et 16 sont cinq vues schématiques en coupe par un plan axial, illustrant cinq autres variantes de réalisation dans lesquelles les moyens de mélange sont disposés en partie haute et agissent vers le bas, à savoir avec une pluralité d'ouvertures élémentaires écartées en direction axiale dont une écartée de la paroi souple du conteneur flexible et située au sein même de l'espace intérieur du conteneur flexible (figure 12), avec une pluralité d'ouvertures élémentaires disposés selon des axes inclinés, ici à angle droit, les ouvertures élémentaires étant situées à proximité de la paroi souple du conteneur flexible (figure 13), avec une pluralité d'ouvertures élémentaires inclinées par rapport à l'axe des moyens de mélange (figure 14), avec une pluralité d'ouvertures élémentaires situées cote à cote en direction transversale, écartées vers l'arrière par rapport à la paroi souple du conteneur flexible (figure 15), avec une pluralité d'ouvertures élémentaires disposées sur une pièce en forme de pommeau d'aspiration-refoulement, les moyens d'entraînement comprenant des moyens de transmission d'un mouvement axial dans les deux directions opposées, de façon séquentielle, de nature pneumatiques (figure 16).
- La figure 17 est une vue schématique en coupe par un plan axial, illustrant une autre réalisation, les moyens de mélange étant disposés en partie basse et agissant vers le haut, la paroi souple du conteneur flexible étant ici pleine et dépourvue de trou de passage, les moyens de liaison rigide avec étanchéité étant solidaires avec étanchéité de la chemise et de la paroi souple, les moyens de mélange s'étendant axialement substantiellement vers l'avant de la paroi souple.
- La figure 18 est une vue en coupe axiale d'une autre réalisation, correspondant à la figure 5 mais avec les moyens de mélange disposés en partie basse et agissant vers la haut, avec, combinés, des moyens de distribution de gaz d'aération disposés à la périphérie des moyens de mélange, portés par les moyens de liaison rigide avec étanchéité.
- La figure 19 est une vue en coupe axiale d'une autre réalisation correspondant à une variante de la réalisation de la figure 14 mais avec les moyens de mélange disposés en partie basse et agissant vers la haut, avec, combinés, des moyens de distribution de gaz d'aération disposés à la périphérie des moyens de mélange, portés par la chemise des moyens de mélange.
- La figure 20 est une vue en coupe axiale d'une autre réalisation dans laquelle il est prévu des moyens de prélèvement d'un échantillon de contenu de l'espace intérieur.
- La figure 21 est une vue en coupe d'une autre réalisation concernant une application au cas d'un ensemble rigide de réception et de maintien appartenant à un système de congélation, décongélation.

On se réfère plus spécialement à la figure 1 illustrant un récipient à usage biopharmaceutique 1 ayant un conteneur flexible 2, empli d'un contenu C, à savoir un produit biopharmaceutique qui dans son ensemble est liquide ou pâteux, réceptionné et maintenu extérieurement dans un ensemble rigide de réception et de maintien 3. Soit le contenu C est liquide ou pâteux en permanence soit il ne l'est qu'à un moment ou une période particulière. Par exemple, le contenu C peut se trouver dans un état solide, par suite d'une opération de congélation ou dans un état fluide, notamment lors de sa décongélation.

On entend ici par produit biopharmaceutique, un produit issu de la biotechnologie - milieux de cultures, cultures cellulaires, solutions tampon, liquides de nutrition artificielle, ou un produit pharmaceutique ou plus généralement un produit destiné à être utilisé dans le domaine médical. Le produit biopharmaceutique est liquide ou pâteux dans son ensemble du moins lorsqu'il doit être mélangé, de sorte, précisément à pouvoir être mélangé. Il peut ne présenter qu'une seule phase fluide ou plusieurs, y compris des produits originellement solides ou ayant une certaine tenue, à mélanger dans un support fluide.

Un tel récipient 1 est destiné typiquement à des fins de préparation d'un produit biopharmaceutique, de stockage, de transport, ou de réalisation d'un certain processus de nature physique, chimique ou biologique tel que mélange, ou bioréacteur ou système de congélation, décongélation.

Le conteneur flexible 2 comporte une paroi souple 4 qui limite un espace intérieur 5, apte à recevoir le contenu et ici le recevant effectivement.

Par convention, on qualifie par «avant » ce qui, par rapport à la paroi souple 4 est le plus proche ou tourné du côté de l'espace intérieur 5 et on qualifie par «arrière » ce qui, par rapport à la paroi souple 4 est le plus éloigné ou tourné du côté opposé à l'espace intérieur 5.

Un tel conteneur 2 est typiquement une poche 3D qui comporte deux grandes parois reliées par et soudées à deux goussets latéraux, pouvant être pliée à plat (notamment pour le stockage et le transport) ou dépliée déployée (pour être emplie d'un contenu), le volume de l'espace intérieur 5 pouvant être de 50 litres au moins, jusqu'à 3.000 litres, voire plus. Une telle poche 3D est décrite dans le document WO00/04131a ou commercialisées sous la marque FLEXEL^{®} 3D. Il est entendu que cette réalisation de poche est donnée à titre purement exemplatif, le conteneur flexible pouvant être réalisé différemment. Dans leurs principes, l'agencement et la réalisation d'un tel conteneur flexible 2 font partie des connaissances générales de l'homme du métier ou sont à sa portée. Dans tous les cas, le conteneur 2 présente une certaine flexibilité, étant réalisé en un film en matière plastique ayant une certaine souplesse, monocouche ou le plus souvent multicouche. C'est notamment pour assurer le maintien extérieur d'un tel conteneur 2, flexible, une fois empli de contenu C, qu'il est prévu de le placer et le maintenir extérieurement dans l'ensemble rigide de réception et de maintient 3.

Le conteneur flexible 2 est le plus souvent pourvu de ports, tels que, par exemple, un port 6 d'entrée ou d'introduction d'un produit à mélanger au contenu du conteneur 2, situé dans la partie supérieure 7 du conteneur flexible 2, un port 8 d'amenée de gaz d'aération (sparging), un port 9 permettant le montage d'un organe fonctionnel ou de moyens de mesure 9a, par exemple d'un paramètre reflétant ou en relation avec l'homogénéité, l'hétérogénéité ou le mélange du contenu de l'espace intérieur 5. Par exemple, de tels moyens de mesure 9a sont sensibles à la lumière et mesurent la transparence ou l'opacité ou l'homogénéité ou l'hétérogénéité du contenu du conteneur flexible 2 ou le temps de mélange de son contenu. Dans leurs principes, l'agencement de tels ports 6, 8, 9 font partie des connaissances générales de l'homme du métier ou sont à sa portée.

Le conteneur flexible 2, empli et en situation, présente une partie inférieure 10a, disposée horizontalement, une partie latérale 10b, disposée verticalement, et la partie supérieure 7, également disposée horizontalement. Il présente également un axe principal AA sensiblement vertical, par rapport auquel se comprennent les qualificatifs « inférieur », supérieur », « latéral », « horizontal » et « vertical » appliqués au conteneur flexible dans son ensemble.

L'ensemble rigide de réception et de maintien 3 comprend typiquement, en situation, une paroi inférieure de fond 11, disposée horizontalement, et une paroi latérale 12, disposée verticalement, et une ouverture 13 en partie supérieure pour la mise en place et l'enlèvement du conteneur flexible 2. L'ensemble rigide de réception et de maintien 2 délimite un espace intérieur 14 accessible par l'ouverture 13. Dans cet espace 14 est réceptionné et maintenu extérieurement le conteneur flexible 2 dont la paroi souple 4 est apte à venir s'appliquer par sa partie inférieure 10a et par sa partie latérale 10b sur la face intérieure de la paroi de fond 11 et de la paroi latérale 12. En outre, l'ensemble rigide de réception et de maintien 3 est le plus souvent pourvu d'orifices 15 avec lesquels peuvent coopérer les ports du conteneur flexible 2. Le cas échéant, l'ensemble rigide de réception et de maintien 3 comporte également des moyens de contention aptes à venir s'appliquer sur la partie supérieure 7 du conteneur flexible 2.

Dans une réalisation, la paroi de fond 11, la paroi latérale 12 et le cas échéant la paroi de contention supérieure de l'ensemble rigide de réception et de maintien 3 est constituée chacune de deux parois rigides disposées sensiblement parallèlement l'une à l'autre, l'une, 16, intérieure, vers l'avant, et l'autre, 17, extérieure, vers l'arrière. Dans ce cas, chaque orifice 15 est constitué de deux orifices disposés sensiblement parallèlement l'un à l'autre, l'un, 18, intérieur, vers l'avant, et l'autre, 19, extérieur, vers l'arrière.

Dans leurs principes, l'agencement et la réalisation d'un tel ensemble rigide de réception et de maintien 3 font partie des connaissances générales de l'homme du métier ou sont à sa portée. Dans tous les cas, l'ensemble rigide de réception et de maintien 3 est rigide et constitue une partie fixe et indéformable sur laquelle prend appui le conteneur flexible 2. Bien entendu, l'ensemble rigide de réception et de maintien 3 peut être transporté, et éventuellement démonté ou plié.

Comme indiqué, le contenu du récipient 1 doit être mélangé dans le cadre de sa préparation, de son stockage, de son transport, ou de la réalisation d'un certain processus de nature physique, chimique ou biologique tel que mélange ou bioréaction ou une séquence de congélation, décongélation. Ce mélange peut avoir pour but l'obtention d'un certain degré d'homogénéité soit des composants soit des phases du contenu lorsqu'il en comporte plusieurs soit du contenu lui-même, par exemple typiquement à l'occasion d'une séquence congélation-décongélation. Ce mélange doit être compris dans l'acceptation usuelle dans le domaine biopharmaceutique. Il repose sur une certaine agitation du contenu du conteneur flexible 2.

A cet effet, le récipient 1 comporte, ce qu'il est convenu d'appeler dans son ensemble, des moyens de mélange 20. Ces moyens de mélange sont aptes au mélange du contenu de l'espace intérieur 5. Ces moyens de mélange 20, pris dans leur ensemble, sont adjacents à une partie déterminée 21 de la paroi souple 4, laquelle contribue ainsi au maintien des moyens de mélange 20. Des moyens 22 de liaison rigide avec étanchéité assurent une liaison rigide avec étanchéité entre les moyens de mélange 20 pris dans leur ensemble et la partie déterminée 21 de la paroi souple 4. On entend par liaison rigide, le fait qu'avec les moyens 22, aucun mouvement relatif d'ensemble n'est possible entre les moyens de mélange 20 pris dans leur ensemble et la partie déterminée 21 de la paroi souple 4. Ainsi, la liaison entre eux est fixe.

Les moyens de mélange 20 incluent également des moyens mobiles de déplacement, contigus à l'espace intérieur 5 et aptes à déplacer le contenu en agissant sur lui. A ces moyens mobiles de déplacement sont associés des moyens d'entraînement 23.

Dans le cadre de l'invention, les moyens de mélange 20 comprennent tout d'abord une chemise 24 de guidage axial, d'axe BB, et de fermeture périphérique. Cette chemise 24 est rigide et de section transversale constante le long de son axe BB, par exemple de section circulaire. Cette chemise comporte une partie avant 25 (« avant » dans l'acception de ce qui, par rapport à la paroi souple 4, est le plus proche ou tourné du côté de l'espace intérieur 5), vers laquelle se trouve une ouverture d'aspiration-refoulement 26 contigüe à l'espace intérieur 5 et une partie arrière 27 (« arrière » dans l'acception de ce qui, par rapport à la paroi souple 4, est le plus éloigné ou tourné du côté opposé à l'espace intérieur 5).

Les moyens de mélange 20 comprennent ensuite une pièce d'aspiration-refoulement 28 qui est pleine, disposée par rapport à l'axe BB transversalement dans la chemise 24, avec étanchéité. Cette pièce d'aspiration-refoulement 28 a au moins une partie mobile 28a montée à coulissement axial, alternativement vers l'avant et vers l'arrière, laquelle partie mobile constitue les des moyens mobiles de déplacement que comprennent les moyens de mélange 20 et qui ont été mentionnés précédemment et auxquels sont associés les moyens d'entraînement 23.

Dans la description d'une telle unité des moyens de mélange 20, le terme « axial » fait référence à l'axe BB des moyens de mélange 20. Egalement c'est en référence à l'axe BB que doivent se comprendre les termes « périphérique » et « latéral ».

Les moyens de mélange 20 comprennent ensuite une cavité d'aspiration-refoulement 29, limitée par la face intérieure latérale 30a de la chemise 24 et la face intérieure avant 31a de la pièce d'aspiration-refoulement 28. Cette cavité d'aspiration-refoulement 29 est en communication avec l'espace intérieur 5 par l'ouverture d'aspiration-refoulement 26, ouverte.

L'expression aspiration-refoulement exprime le processus opérationnel à la base du mélange. Il s'agit, selon une, et généralement plusieurs, séquence d'aspirer et de refouler le contenu de l'espace intérieur 5, grâce à la cavité d'aspiration-refoulement 29, à la pièce d'aspiration-refoulement 28 qui coopère avec elle et à l'ouverture d'aspiration-refoulement 26 qui assure la communication entre l'espace intérieur 5 et la cavité d'aspiration-refoulement 29.

En effet, les moyens d'entraînement 23 sont aptes à entrainer la partie mobile 28a de la pièce d'aspiration-refoulement 28 en assurant son mouvement selon au moins une, et généralement plusieurs, séquence de coulissement axial alternative vers l'avant et vers l'arrière.

C'est ainsi que le volume de la cavité d'aspiration-refoulement 29 suit au moins une, et généralement plusieurs, séquence alternative de compression et d'expansion. Et c'est ainsi que le contenu du conteneur flexible 2 adjacent à l'ouverture d'aspiration-refoulement 26 est déplacé. Et c'est donc ainsi que le contenu du conteneur flexible est mélangé.

Le récipient 1 comporte également des moyens d'immobilisation 32 qui assurent l'immobilisation relative de la chemise 24 de guidage axial et de fermeture périphérique et de la partie déterminée 21 de la paroi souple 4, y compris lors du mouvement à coulissement axial de la partie mobile 28a de la pièce d'aspiration-refoulement 28.

La présence des moyens d'immobilisation 32 permet de faire en sorte que les moyens d'entraînement 23 agissant sur la partie mobile 28a de la pièce d'aspiration-refoulement 28 assurent un déplacement axial relatif effectif avant-arrière de la partie mobile 28a de la pièce d'aspiration-refoulement 28 par rapport à la chemise 24, alors qu'une liaison rigide est assurée entre les moyens de mélange 20 pris dans leur ensemble et la partie déterminée 21 de la paroi souple 4 qui est déformable et sollicitée par les moyens d'entraînement 23.

De façon préférentielle, l'axe BB est disposé perpendiculairement à la partie déterminée 21, comme illustré par les figures 2A à 2E. Mais, l'on ne peut exclure que l'axe BB soit disposé incliné par rapport à la perpendiculaire à la partie déterminée 21, comme illustré par la figures 2F.

Le récipient 1 comporte également des moyens de commande 33, commandant l'arrêt, la marche, la vitesse, la fréquence, le déplacement, des moyens d'entraînement 23 de la partie mobile 28 a de la pièce d'aspiration-refoulement 28 formant les moyens mobiles de déplacement du contenu du conteneur flexible 2. Ainsi, on peut, selon les besoins, combiner une amplitude de mouvement élevée ou faible ou intermédiaire, avec une vitesse élevée ou faible ou intermédiaire, avec ou non des temps d'arrêt. Ces moyens de commande 33, électriques ou électroniques, le cas programmables ou incluant un automate programmable, peuvent être logés dans un caisson disposé à l'extérieur du récipient 1. Ils peuvent être couplés de façon responsive aux moyens 9a sensibles à un paramètre de commande, tel que la transparence ou l'opacité ou l'homogénéité ou l'hétérogénéité du contenu du conteneur flexible 2 ou le temps de mélange de son contenu.

On se réfère maintenant aux figures 2A à 2F qui illustrent différents arrangements de moyens de mélange 20 sur un récipient 1. Ces différents arrangements sont donnés à titre exemplatif et nullement limitatifs.

Dans un arrangement possible, le récipient 1 comprend une unique unité de moyens de mélange 20 (figures 2A à 2C). Dans d'autres arrangements, il comprend une pluralité d'unités de moyens de mélange 20 (figures 2D à 2F).

Selon les arrangements, une unité de moyens de mélange 20 est localisée soit (figure 2A) sur la partie inférieure ou de fond 10a, 11 (respectivement du conteneur flexible 2 et de l'ensemble rigide de réception et de maintient 3), soit (figure 2B) sur la partie latérale 10b, 12, soit (figure 2C) sur la partie supérieure sommitale 7 de la paroi souple 4 du conteneur flexible à laquelle sont associés des moyens de contention tels qu'un plaque, faisant partie de l'ensemble rigide de réception et de maintient 3.

Selon les arrangements, une unité de moyens de mélange 20 agit vers le haut (figure 2A) ou agit latéralement en direction générale horizontale (figure 2B) ou agit vers le bas (figure 2C).

Selon les arrangements, l'axe BB d'une unité de mélange 20 est perpendiculaire à la partie déterminée 21 de la paroi souple 4 (figures 2A à 2E), soit incliné par rapport à la perpendiculaire à la partie déterminée 21 (figure 2F).

Lorsqu'il est prévu une pluralité d'unités de moyens de mélange 20, les localisations de celles-ci sur le conteneur flexible 2, ainsi que et les programmations de leurs moyens de commande 38 sont choisies de sorte que les unités de moyens de mélange 20 fonctionnent en synergie et non pas en antagonisme. Le choix de telles localisations et programmations font partie des connaissances générales de l'homme du métier ou sont à sa portée. S'agissant des localisations, elles peuvent être notamment en regard coaxialement ou avec excentrement (figure 2E) ou angulaire (figure 2F) ou parallèlement entre elles (figure 2D). S'agissant des programmations des moyens de commande 32, elles peuvent être notamment synchronisés en phase ou en opposition de phase ou désynchronisés.

On peut prévoir deux familles de réalisation en ce qui concerne la structure de la paroi souple 4 dans la zone de la partie prédéterminée 21 et son agencement avec les moyens de mélange 20 et les moyens de liaison rigide avec étanchéité 22.

Dans la première famille de réalisation, représentée typiquement par les figures 3 à 16 et 18 à 20, la partie déterminée 21 de la paroi souple 4 comporte un trou de passage 34 auquel sont associés axialement les moyens de mélange 20. Dans ce cas, les moyens de liaison rigide avec étanchéité 22 sont solidaires avec étanchéité, d'une part, de la chemise 24 avec une partie latérale 35a, périphérique et extérieure à la chemise 24, et d'autre part, de la partie déterminée 21 de la paroi souple 4 avec une partie périphérique 35b autour du trou de montage et à plat sur la paroi souple 4. Ces deux parties, latérale 35a et périphérique 35b peuvent faire l'objet de nombre de configurations, chacune adaptée à l'agencement de la partie prédéterminée 21 de la paroi souple 4 avec les moyens de mélange 20 et les moyens de liaison rigide avec étanchéité 22.

Dans une configuration possible illustrée par les figures 3 à 11, le trou 34 de la partie déterminée 21 de la paroi souple 4 assure le passage de la chemise 24, et l'ouverture d'aspiration-refoulement 26 est sensiblement adjacente axialement (par rapport à l'axe BB) de la paroi souple 4, c'est-à-dire qu'elle est située dans l'enveloppe de la paroi 4. Avec une telle configuration, les moyens de mélange 20 s'étendent axialement substantiellement vers l'arrière de la partie déterminée 21 de la paroi souple 4.

Dans une autre configuration possible illustrée par la figure 15, le trou 34 de la partie déterminée 21 de la paroi souple 4 assure la communication entre la cavité d'aspiration-refoulement 29 et l'espace intérieur 5, et l'ouverture d'aspiration-refoulement 26 est écartée axialement de la partie déterminée 21 de la paroi souple 4 vers l'arrière. Avec une telle configuration, les moyens de mélange 20 s'étendent axialement substantiellement vers l'arrière de la partie déterminée 21 de la paroi souple 4. Avec une telle configuration, l'on peut considérer qu'il y a deux ouvertures d'aspiration-refoulement, l'une en arrière constituée par l'ouverture d'aspiration-refoulement 26 et l'autre en avant constituée par le trou 34.

Dans une autre configuration possible illustrée par les figures 14 et 19, le trou 34 de la partie déterminée 21 de la paroi souple 4 assure le passage de la chemise 24, et l'ouverture d'aspiration-refoulement 26 est écartée axialement de la partie déterminée 21 de la paroi souple 4 vers l'avant. Avec une telle configuration, les moyens de mélange 20 s'étendent axialement soit pour partie vers l'avant et pour partie vers l'arrière soit substantiellement vers l'avant de la partie déterminée 21 de la paroi souple 4.

Dans la seconde famille de réalisation, représentée typiquement par la figure 17, la partie déterminée 21 de la paroi souple 4 est pleine et les moyens de liaison rigide avec étanchéité 22 sont solidaires avec étanchéité d'une part de la chemise 24 avec une partie 36a extérieure à la chemise 24 et d'autre part de la partie déterminée 21 de la paroi souple 4 avec une partie 36b à plat sur la paroi souple 4. Avec une telle configuration, les moyens de mélange 20 s'étendent axialement substantiellement vers l'avant de la partie déterminée 21 de la paroi souple 4.

Dans une réalisation possible qui peut faire l'objet de diverses variantes d'exécution, les moyens de liaison rigide avec étanchéité 22 sont une face transversale 22a, d'une paroi rigide 22b. Cette paroi rigide 22b est réalisée par exemple en métal et se présente sous la forme d'un flasque plat. Cette paroi rigide 22b est attenante, rigidement, à la chemise 24 et elle est solidarisée rigidement à plat avec étanchéité de la paroi souple 4 dans ou vers la partie déterminée 21 et ce, typiquement, par soudage ou collage, ce qui n'exclut pas une solidarisation par un autre moyen équivalent (par exemple pinçage).

Dans la première famille de structure de la partie prédéterminée 21 et d'agencement avec les moyens de mélange 20 et les moyens de liaison rigide avec étanchéité 22 (figures 3 à 16 et 18 à 20), la paroi rigide 22b peut avoir un contour annulaire, par exemple circulaire, le bord intérieur 22c étant attenant à la chemise 24 et le bord extérieur 22d suffisamment écarté radialement pour recevoir à plat la paroi souple 4 autour du trou de passage 34.

Dans la seconde famille (figure 17), la paroi rigide 22b peut avoir un contour circulaire, le bord extérieur 22d ayant un rayon suffisamment grand pour que la paroi rigide puisse recevoir dans sa partie médiane la chemise 24 tout en comportant une zone marginale permettant de recevoir à plat la paroi souple 4.

La partie avant 25 de la chemise 24 de guidage axial et de fermeture périphérique est limitée intérieurement, latéralement par la face intérieure latérale 30a de la chemise 24, et vers l'arrière par la face intérieure avant 31a de la pièce d'aspiration-refoulement 28 dans la position de coulissement extrême arrière. La partie avant 25 de la chemise 24 de guidage axial et de fermeture périphérique est limitée vers l'avant par l'ouverture d'aspiration-refoulement 26. La partie de la partie avant 25 de la chemise 24 située à l'avant de la face intérieure avant 31a de la pièce d'aspiration-refoulement 28 forme la cavité d'aspiration-refoulement 29.

La partie arrière 27 de la chemise 24 de guidage axial et de fermeture périphérique est limitée intérieurement, latéralement par la face intérieure latérale 30a de la chemise 24, et vers l'avant par la face arrière 31b de la pièce d'aspiration-refoulement 28 en position de coulissement extrême arrière. En outre, préférentiellement, la chemise 24 de guidage axial et de fermeture périphérique comporte une partie arrière limitée vers l'arrière par une paroi transversale terminale arrière 37.

On peut prévoir deux familles de réalisation en ce qui concerne la structure et l'agencement de la pièce d'aspiration-refoulement 28.

Dans la première famille de réalisation, représentée typiquement par les figures 3 à 5 et 18, la pièce d'aspiration-refoulement 28 est un piston rigide monté avec étanchéité à sa partie périphérique 28b, à coulissement le long de l'axe BB, dans la chemise 24 de guidage axial et de fermeture périphérique.

Dans la seconde famille de réalisation, représentée typiquement par les figures 8 à 17, 19 et 20, la pièce d'aspiration-refoulement 28 est une membrane déformable ayant une partie périphérique 28b fixe, fixée à la face intérieure latérale 30a de la chemise 24 de guidage axial et de fermeture périphérique et une partie mobile centrale 28a.

Selon une réalisation, la pièce d'aspiration-refoulement 28 est montée à coulissement axial le long de l'axe BB entre une position extrême arrière illustrée sur les figures 8A, 9 à 17, 19 et 20, et une position extrême avant illustrée sur les figures 3 à 5 et 18, respectivement la plus éloignée et la plus proche de l'ouverture d'aspiration-refoulement 26. En outre, dans une réalisation, la pièce d'aspiration-refoulement 28, dans sa position extrême avant, obture l'ouverture d'aspiration-refoulement 26, notamment avec une certaine étanchéité.

Par ailleurs, dans une réalisation illustrée typiquement par les figures 8A à 8C, la cavité d'aspiration-refoulement 29 est aplatie transversalement (perpendiculairement à son axe BB), sa taille en direction transversale étant plus grande que sa taille en direction axiale (en direction de l'axe BB).

On peut prévoir différentes réalisations en ce qui concerne l'ouverture d'aspiration-refoulement 26.

Selon un premier aspect, les réalisations diffèrent par le nombre d'ouvertures d'aspiration-refoulement 26. Dans les réalisations illustrées par les figures 3 à 9, 18 et 20, l'ouverture d'aspiration-refoulement 26 est formée par une ouverture unique apte à former un flux unique. Dans les réalisations illustrées par les figures 10 à 17 et 19, l'ouverture d'aspiration-refoulement 26 est formée par une pluralité d'ouvertures élémentaires 26a, apte à former une pluralité de flux élémentaires. Dans ce cas, et selon les réalisations, il peut être prévu qu'à plusieurs ouvertures élémentaires 26a sont associées une unique cavité d'aspiration-refoulement, comme illustré par les figures 10, 12 à 17 et 19 ou qu'à une ouverture élémentaire donnée 26a est associée une cavité d'aspiration-refoulement élémentaire donnée, comme illustré par la figure 11.

On peut prévoir différentes réalisations en ce qui concerne les ouvertures élémentaires 26a, lorsque l'ouverture d'aspiration-refoulement 26 est ainsi constituée.

En ce qui concerne la disposition relative des ouvertures élémentaires 26a par rapport à l'axe BB, on peut prévoir plusieurs ouvertures élémentaires 26a situées cote à cote dans une même direction transversale perpendiculaire à l'axe BB, comme illustré par les figures 10, 11, 15 et 17, ou plusieurs ouvertures élémentaires 26a écartées en direction axiale, le long de l'axe BB, comme illustré par les figures 14 et 16, ou encore, il est possible de combiner plusieurs ouvertures élémentaires 26a situées cote à cote dans une même direction transversale et écartées en direction axiale, comme illustré par les figures 12, 13 et 19. Ces dispositions constructives permettent de réaliser un flux de contenu propre à assurer un mélange efficace, adapté au contexte.

En ce qui concerne la disposition relative des ouvertures élémentaires 26a les unes par rapport aux autres, on peut prévoir soit que les axes CC de plusieurs ouvertures élémentaires 26a sont parallèles entre eux, comme illustré par les figures 10 à 12, 15 et 17 soit inclinés les uns par rapport aux autres, comme illustré par les figures 12 à 14, 16 et 19, par exemple en formant un angle aigu ou à 90°. Ces dispositions constructives permettent de réaliser un flux de contenu propre à assurer un mélange efficace, adapté au contexte.

Que l'ouverture d'aspiration-refoulement soit unique ou constituée de plusieurs ouvertures d'aspiration-refoulement élémentaires 26a, on peut également prévoir différentes réalisations en ce qui concerne la forme même de l'ouverture et notamment celle de son bord périphérique 26b. Par exemple, le bord périphérique 26b peut s'étendre en direction axiale (selon l'axe BB ou l'axe CC), comme illustré par les figures 5 à 8 et 10 à 20, soit en direction inclinée sur l'axe BB ou CC, comme illustré par la figure 9 , Ainsi, on peut former un flux de contenu qui s'étend soit en direction axiale soit en direction inclinée sur l'axe BB ou CC, et, plus généralement, réaliser un flux de contenu propre à assurer un mélange efficace, en fonction du contexte.

Il est également possible de prévoir qu'à une ouverture d'aspiration-refoulement 26, 26a sont associés des moyens d'orientation et/ou des moyens de conformation et/ou des moyens de concentration et/ou des moyens de diffusion du flux, aptes à ce que le flux soit orienté, et/ou conformé et/ou concentré et/ou diffusé, ces dispositions constructives visant à réaliser un flux de contenu propre à assurer un mélange efficace, adapté au contexte. Ainsi, dans la réalisation de la figure 6, il est prévu un déflecteur profilé 38 entourant l'ouverture d'aspiration-refoulement 26 sur une partie de sa périphérie, situé à l'extérieur de la cavité d'aspiration-refoulement 29.

Les dispositions constructives qui viennent d'être décrites peuvent, sauf impossibilité manifeste, être combinées entre elles, les réalisations représentées sur les figures n'étant qu'exemplatives et nullement limitatives. Elles peuvent, d'autre part, être combinées aux différentes variantes de dispositions d'unités de moyens de mélange 20 sur un conteneur flexible 2, comme il a été précédemment décrit en liaison avec les figures 2A à 2F. Ainsi, dans le cas de la figure 7 est illustrée une réalisation avec trois unités de moyens de mélange 20 disposées avec leurs axes BB parallèles entre eux et cote à cote pour former un triangle, dans une même zone de la paroi souple 4, et dont les ouvertures d'aspiration-refoulement 26 comportent des déflecteurs profilés 38 orientés judicieusement les uns par rapport aux autres.

On peut prévoir différentes réalisations en ce qui concerne les moyens d'entraînement 23.

Dans une première famille, illustrée par les figures 5 et 18, les moyens d'entraînement 23 comprennent des moyens 39a de transmission d'un mouvement axial dans une direction, combinés à des moyens 39b de rappel axial dans la direction opposée. Dans une seconde famille, illustrée par la figure 16, les moyens d'entraînement 23 comprennent des moyens 39c de transmission d'un mouvement axial dans les deux directions opposés, de façon séquentielle.

Ainsi et par exemple, dans le cas de la première famille de moyens d'entraînement 23 (figures 5 et 18), les moyens 39a de transmission d'un mouvement axial dans une direction peuvent être des moyens électromécaniques ou électromagnétiques, alors que les moyens 39b de rappel axial dans une direction peuvent être des moyens élastiques tels qu'un ressort. Il peut être prévu un noyau plongeur 40, mobile, disposé transversalement dans la chemise 24 à l'arrière de la pièce d'aspiration-refoulement 28, monté à coulissement axial, alternativement vers l'avant et vers l'arrière. Et il peut être prévu, d'autre part, un organe de liaison 41, à coulissement axial, reliant le noyau plongeur mobile 40 et la pièce d'aspiration-refoulement 28, ici un piston. Les moyens 39a de transmission d'un mouvement axial et les moyens 39b de rappel axial agissent sur le noyau plongeur mobile 40 qui est déplacé sous l'effet de ces moyens 39a et 39b, en direction axiale, alternativement vers l'avant et vers l'arrière, grâce aux moyens électromécaniques ou électromagnétiques prévus à cet effet.

Dans le cas de la seconde famille (figure 16), les moyens 39c de transmission d'un mouvement axial dans les deux directions opposés, de façon séquentielle peuvent être des moyens pneumatiques déplaçant la pièce d'aspiration-refoulement 38, notamment sa partie mobile 38a.

Dans les réalisations précédentes, les moyens d'entraînement 23 s'étendent axialement substantiellement vers l'arrière de la pièce d'aspiration-refoulement 28 et ils sont situés hors de l'espace intérieur 5 où peut se trouver le contenu. Dans certaines des réalisations précédemment décrites, comme illustré par les figures 5, et 9 à 13, les moyens d'entraînement 23 s'étendent axialement substantiellement vers l'arrière de la partie déterminée 21 de la paroi souple 4.

On peut prévoir différentes réalisations en ce qui concerne la structure d'une unité de moyens d'entraînement 23, d'une unité de pièce d'aspiration-refoulement 28 et de la cavité d'aspiration-refoulement 29. Ainsi, dans les réalisations représentées, une unité de moyens d'entraînement 23 est associée à une unité de pièce d'aspiration-refoulement 28. Dans d'autres réalisations possibles, une même unité de moyens d'entraînement 23 est associée à plusieurs unités de pièces d'aspiration-refoulement 28 et/ou de cavités d'aspiration-refoulement 29. Cette disposition est bien adaptée au cas de plusieurs unités de moyens de mélange adjacentes les unes aux autres.

De façon générale, les moyens d'immobilisation 32 comprennent en premier lieu, une face d'application 42 attenante rigidement à la chemise 24 et une face d'adossement 43 d'une pièce porteuse 44, selon un arrangement tel que la partie déterminée 21 de la paroi souple 4 et la face d'adossement 43 de la pièce porteuse 44 ont une position relative fixe. Les moyens d'immobilisation 32 comprennent en second, des moyens 45 de maintien fixe et rigide de la face d'application 42 appliquée de façon fixe et rigide sur la face d'adossement 43.

Selon les réalisations, les moyens 45 de maintien fixe et rigide sont agencés de façon soit amovible soit de façon inamovible, les moyens de mélange 20 étant alors montés sur le conteneur flexible, respectivement, de façon soit démontable soit à demeure.

On peut prévoir différentes réalisations en ce qui concerne les moyens d'immobilisation 32.

On se réfère maintenant aux figures 3 à 5 et 18 qui illustrent une première réalisation des moyens d'immobilisation 32. Dans cette première réalisation, les moyens 45 de maintien fixe et rigide comprennent un organe de serrage en forme de filetage externe 46a attenant rigidement à la chemise 24, avec lequel coopère, en serrage, un organe de serrage complémentaire en forme de filetage interne 46b d'une pièce d'immobilisation 47 ayant une seconde face d'application 48 appliquée sur et maintenue de façon fixe et rigide sur une seconde face d'adossement 49 d'une seconde pièce porteuse, étant précisé que la partie déterminée 21 de la paroi souple 4 et la seconde face d'adossement 49 de la seconde pièce porteuse ont une position relative fixe. Dans cette réalisation, les moyens d'immobilisation 32 comprennent en deuxième lieu la face d'application 42 qui constitue une première face d'application 42 attenante rigidement à la chemise 24 et la face d'adossement 43 qui constitue une première face d'adossement 43 de la pièce porteuse 44 qui constitue une première pièce porteuse 44. Dans cette réalisation, la première face d'application 42 et la seconde face d'application 48 sont disposées transversalement et dirigées dans deux directions axiales opposées et la première face d'adossement 43 et la seconde face d'adossement 49 sont également disposées transversalement et dirigées dans deux directions axiales opposées.

Par exemple, la première face d'application 42 se présente sous la forme d'un épaulement transversal 42a de la face extérieure latérale périphérique 30b de la chemise 14, lequel épaulement 42a est tourné vers l'arrière, de sorte que la chemise 24 a une partie avant 25 de plus grand encombrement transversal extérieur (rayon) et une partie arrière 27 de plus petit encombrement transversal extérieur (rayon). Egalement, la pièce d'immobilisation 47 est alors un écrou dont le pas de vis interne 46b est l'organe de serrage 46b, lequel pas de vis 46b coopère avec un pas de vis externe 46a qui est l'organe de serrage 46a attenant à la chemise 24.

Par exemple, la première pièce porteuse 44 est une première paroi rigide et la seconde pièce porteuse 50 est également une seconde paroi rigide. Ces deux parois rigides 44 et 50 sont disposées sensiblement parallèlement l'une à l'autre et écartées l'une de l'autre tout en étant proches l'une de l'autre. Elles comportent deux trous de passage 51a et 51b, disposés en regard l'un de l'autre et en communication l'un avec l'autre permettant le passage de la chemise 24, tant lors de son mouvement de coulissement de mise en place que statiquement lorsqu'elle est immobilisée.

En outre, et par exemple, la première paroi rigide 44 et/ou la seconde paroi rigide 50 comportent une cavité de logement, respectivement 5éa et 52b, dans lequel viennent se loger, respectivement, la partie avant 25 et/ou de la partie arrière 27 de la chemise 24. Avec cette disposition constructive, il est possible de disposer les moyens de mélange 20 et les moyens d'immobilisation 32 de sorte à être substantiellement compris entre les deux faces libres opposées, respectivement la face avant 53a de la première paroi rigide 44 et la face arrière 53b de la seconde paroi rigide 50.

En outre, et par exemple, la première pièce porteuse 44 et la seconde pièce porteuse 50 font partie intégrante de l'ensemble 3 de réception et de maintien du conteneur flexible.

Dans une autre réalisation, les moyens 45 de maintien fixe et rigide de la face d'application 42 appliquée de façon fixe et rigide sur la face d'adossement 43 sont des moyens de collage ou des moyens de soudage.

Selon une réalisation dans laquelle la pièce d'aspiration-refoulement 28, dans sa position extrême avant, obture l'ouverture d'aspiration-refoulement 26, il est prévu que les moyens de commande 33 commandent les moyens d'entraînement 23 des moyens mobiles de déplacement (28, 28a) pour qu'en fin de fonctionnement, la pièce d'aspiration-refoulement 28 se trouve dans sa position extrême avant où elle obture l'ouverture d'aspiration-refoulement 26.

Selon un développement de l'invention illustré par les figures 18 et 19, le récipient à usage biopharmaceutique 1 comporte en outre des moyens d'aération 54, aptes à délivrer au contenu de l'espace intérieur 5, du gaz d'aération.

De tels moyens d'aération 54 comportent tout d'abord des moyens 55 d'amenée de gaz d'aération ayant au moins un élément tubulaire s'étendant avec communication fluidique vers l'amont depuis l'extérieur du conteneur flexible 2.

De tels moyens d'aération 54 comportent ensuite des moyens 56 de distribution de gaz d'aération, en communication vers l'aval avec les moyens 55 d'amenée. Les moyens 56 de distribution se présentent typiquement sous la forme d'une paroi pourvue de trous d'aération. Cette paroi a par exemple une forme générale torique ayant en section droite axiale une forme générale circulaire. De tels moyens 56 de distribution sont localisés dans l'espace intérieur 5 et ils sont portés rigidement par une partie formant support, fixe, périphérique, appartenant aux moyens de mélange 20 ou aux moyens 22 de liaison rigide avec étanchéité. Ainsi, on combine en un même ensemble structurel les moyens de mélange et les moyens d'aération.

L'agencement de la structure de l'association des moyens 56 de distribution et des moyens de mélange 20 ou des moyens 22 de liaison rigide avec étanchéité peuvent faire l'objet de différentes variantes de réalisation. Ainsi, les moyens 56 de distribution peuvent être disposés à la périphérie des moyens de mélange 20 (figure 19) ou à la périphérie des moyens de liaison rigide avec étanchéité 22 (figure 18). En outre, les moyens 56 de distribution peuvent être disposés soit de façon attenante soit avec écartement des moyens de mélange 20 ou des moyens 22 de liaison rigide avec étanchéité.

Selon un autre développement de l'invention illustré par la figure 20, le récipient à usage biopharmaceutique 1 comporte en outre des moyens 57 de prélèvement d'un échantillon de contenu de l'espace intérieur 5, débouchant dans la cavité d'aspiration-refoulement 29, le cas échéant avec un clapet mobile d'ouverture-fermeture.

L'invention vise également l'ensemble 3 rigide de réception et de maintien du conteneur flexible 2 d'un récipient à usage biopharmaceutique 1 tel qu'il a été décrit.

Cet ensemble 3 est tel que la face intérieure de la paroi de fond 11 et de la paroi latérale 12 forme, au droit des moyens de mélange 20 d'un récipient 1 une face d'adossement 43, 50, faisant partie des moyens d'immobilisation 32 des moyens de mélange 20.

Comme indiqué, un tel ensemble 3 comporte deux parois rigides disposées sensiblement parallèlement l'une à l'autre, 16 et 17 ou 44 et 50, qui comportent deux trous de passage 51a et 51b situés en regard et permettant le passage de montage ou de maintien de la chemise 24 des moyens de mélange 20.

En outre, un tel ensemble 3 peut comporter les cavités 42a et 52b déjà décrites.

Pour la mise en oeuvre d'un récipient à usage biopharmaceutique 1 tel que précédemment décrit, on part d'une situation dans laquelle on dispose d'un récipient à usage biopharmaceutique 1 et on dispose de produit biopharmaceutique qui dans son ensemble est liquide ou pâteux ou d'un ou plusieurs composants d'un tel produit.

Puis, on emplit l'espace intérieur 5 du conteneur flexible 2 avec le produit biopharmaceutique ou avec un ou plusieurs composants, formant ainsi le contenu C du conteneur flexible 2. La cavité d'aspiration-refoulement 29, qui est en communication avec l'espace intérieur 5, est emplie du contenu précédemment mentionné.

Lorsque le contenu C du conteneur flexible 2 doit être mélangé, on met en oeuvre les moyens d'entraînement 20.

Avec cette mise en oeuvre, la partie mobile 28a de la pièce d'aspiration-refoulement 28 est déplacée selon au moins une (et le plus souvent plusieurs) séquence de coulissement axial alternative vers l'avant et vers l'arrière.

Ainsi, le volume de la cavité d'aspiration-refoulement 29 suit au moins une (et le plus souvent plusieurs) séquence alternative de compression et d'expansion.

Ainsi, alternativement, du contenu se trouvant dans la cavité d'aspiration-refoulement 29 est expulsé vers l'espace intérieur 5 par l'ouverture d'aspiration-refoulement 26 et du contenu de l'espace intérieur 5 est aspiré dans la cavité d'aspiration-refoulement 29 par l'ouverture d'aspiration-refoulement 26.

Grâce à cette ou ces séquences, le contenu C du conteneur flexible 2 adjacent à l'ouverture d'aspiration-refoulement 26 est déplacé. Et grâce à ce déplacement, le contenu du conteneur flexible 2 est mélangé.

Selon une réalisation, lorsque l'on cesse de mettre en oeuvre les moyens d'entraînement 23, la pièce d'aspiration-refoulement 28 est amenée dans sa position extrême avant où elle obture l'ouverture d'aspiration-refoulement 26.

Selon une réalisation, il est prévu au moins une étape supplémentaire dans laquelle on emplit l'espace intérieur 5 du conteneur flexible 2 avec du produit biopharmaceutique ou un ou des composants.

Selon une réalisation, on commande - arrêt, marche, vitesse, fréquence, déplacement - les moyens d'entraînement 23 en fonction d'un paramètre de commande, tel que le temps ou le degré d'homogénéité/hétérogénéité du contenu du conteneur flexible, grâce au moyen de mesure 9a.

Selon une autre réalisation, on met en oeuvre l'ensemble 3 rigide de réception et de maintien du conteneur flexible 2.

Selon une autre réalisation, on combine le mélange et l'aération du contenu C de l'espace intérieur 5.

Selon une autre réalisation, on combine le mélange avec le prélèvement d'échantillon du contenu C de l'espace intérieur 5.

La description qui précède a plus spécialement visé un récipient 1 qui constitue un récipient-mélangeur.

Mais l'invention est également applicable au cas où le récipient 1 constitue un récipient de congélation, décongélation, comme illustré dans une réalisation possible donnée à titre purement exemplatif et non limitatif dans la figure 21.

Dans cette réalisation, la face d'application 42 est la face arrière d'un épaulement transversal d'extrémité de la chemise 24 et la face d'adossement 43 est la face avant d'une pièce porteuse 44 faisant partie de l'ensemble rigide de réception et de maintien 3 appartenant à un système de congélation, décongélation.

La pièce porteuse 44 comprend ici deux parois 58 et 59, appliquées l'une contre l'autre dans la zone de la face d'application 42. La paroi 58 est interne et avant et la paroi 59 est externe et arrière.

La paroi 58 délimité la partie latérale de l'ensemble rigide de réception et de maintien 3. Sur sa face avant vient s'appliquer la paroi souple 4. Cette paroi 58, plus précisément, chaque panneau latéral de cette paroi, a une face avant plane ou substantiellement plane.

La paroi 59 est ondulée parallèlement à l'axe d'entrée/sortie du conteneur flexible 2 dans l'ensemble rigide de réception et de maintien 3. Elle présente ainsi des parties avant 60 et des parties arrière 61 reliées par des parties de liaison.

Dans ses parties avant 60, la paroi arrière 59 est appliquée par sa face avant contre la face arrière de la paroi avant 58. Le cas échéant, les deux parois 58 et 59 sont solidarisées positivement dans ces parties 60, du moins ajustées. C'est dans ces parties 60 que les deux parois 58 et 59 sont appliquées l'une contre l'autre, dans la zone de la face d'application 42.

A l'écart de la zone de la face d'application 42, dans les parties arrière 61, les deux parois sont écartées l'une de l'autre et ménagent ainsi entre elles un espace libre 62.

Cet espace libre 62 est apte à recevoir et à être occupé par un moyen de transfert thermique 63, tel qu'une source de frigories ou de calories. Ce moyen de transfert thermique 63 comporte ainsi des parties en forme de parallélogramme aplati de sorte à pouvoir coopérer avec les espaces libres successifs 62. Ces parties peuvent être reliées en partie extrême supérieure, le moyen de transfert thermique 63 ayant en élévation une forme générale de peigne.

Ainsi, les moyens 45 de maintien fixe et rigide de la face d'application 42 appliquée de façon fixe et rigide sur la face d'adossement 43 peuvent être des vis traversant des trous des parois 58 et 59, vissées dans des trous taraudés ménagés dans l'épaulement transversal d'extrémité de la chemise 24, depuis l'arrière, la tête des vis venant reposer sur des bords chanfreinés des trous des parois 58 et 59.

D'autre part, il est prévu dans les parois 58 et 59, dans la partie avant 60, un passage 64, apte au passage des moyens d'entraînement 28.

Il est également prévu des moyens de fixation des moyens d'entraînement 23.

Avec un tel système de congélation, décongélation, on dispose le conteneur flexible 2, de sorte que les moyens de mélange 20 soient placés en regard du passage 64. Puis, on fixe les moyens de mélange à l'aide des vis des moyens 45 de maintien fixe et rigide. Puis on fixe les moyens d'entraînement 23.

Lorsque nécessaire, on dispose le moyen de transfert thermique 63 dans l'espace libre 62. Et, lorsque nécessaire, on met en oeuvre les moyens de mélange 20.

## Revendications

1. Récipient (1) à usage biopharmaceutique comprenant :
▪ un conteneur flexible (2) ayant une paroi souple (4) limitant vers l'avant un espace intérieur (5) apte à recevoir un contenu étant un produit biopharmaceutique qui dans son ensemble est liquide ou pâteux au moins lorsqu'il doit être mélangé,
▪ des moyens de mélange (20) aptes au mélange du contenu de l'espace intérieur (5), adjacents à une partie déterminée (21) de la paroi souple (4), incluant des moyens mobiles de déplacement (28a) contigus à l'espace intérieur (5) et aptes à déplacer le contenu,
▪ des moyens d'entraînement (23) des moyens mobiles de déplacement (28a),
▪ et des moyens de liaison rigide avec étanchéité (22) assurant une liaison rigide avec étanchéité entre les moyens de mélange (20) et la partie déterminée (21) de la paroi souple (4),
**caractérisé par le fait que** :
▪ les moyens de mélange (20) comprennent :
o une chemise (24) de guidage axial et de fermeture périphérique, rigide, de section transversale constante le long de son axe (BB), ayant vers sa partie avant (25) une ouverture d'aspiration-refoulement (26) contigüe à l'espace intérieur (5),
o une pièce d'aspiration-refoulement (28), pleine, disposée transversalement dans la chemise (24) avec étanchéité et dont au moins une partie mobile (28a) est montée à coulissement axial, alternativement vers l'avant et vers l'arrière,
o une cavité d'aspiration-refoulement (29), limitée par la face intérieure latérale (30a) de la chemise (24) et la face intérieure avant (31a) de la pièce d'aspiration-refoulement (28), en communication avec l'espace intérieur (5) par l'ouverture d'aspiration-refoulement (26),
▪ les moyens d'entraînement (23) sont aptes à entrainer la partie mobile (28a) de la pièce d'aspiration-refoulement (28) et à assurer son mouvement selon au moins une séquence de coulissement axial alternative vers l'avant et vers l'arrière de sorte que le volume de la cavité d'aspiration-refoulement (29) ait au moins une séquence alternative de compression et d'expansion, et qu'ainsi le contenu du conteneur flexible (2) adjacent à l'ouverture d'aspiration-refoulement (26) soit déplacé et que le contenu du conteneur flexible (2) soit mélangé,
▪ des moyens d'immobilisation (32) assurent l'immobilisation relative de la chemise (24) de guidage axial et de fermeture périphérique et de la partie déterminée (21) de la paroi souple (4), y compris lors du mouvement à coulissement axial de la partie mobile (28a) de la pièce d'aspiration-refoulement (28).

2. Récipient (1) à usage biopharmaceutique selon la revendication 1, **caractérisé par le fait que** la partie déterminée (21) de la paroi souple (4) comporte un trou de passage (34) auquel sont associés axialement les moyens de mélange (20) et **par le fait que** les moyens de liaison rigide avec étanchéité (22) sont solidaires avec étanchéité d'une part de la chemise (24) avec une partie (35a) latérale, périphérique et extérieure à la chemise (24) et d'autre part de la partie déterminée (21) de la paroi souple (4) avec une partie (35b) périphérique autour du trou (34) de montage et à plat sur la paroi souple (4).

3. Récipient (1) à usage biopharmaceutique selon la revendication 2, **caractérisé par le fait que** le trou (34) de la partie déterminée (21) de la paroi souple (4) assure le passage de la chemise (24) et **par le fait que** l'ouverture d'aspiration-refoulement (26) est sensiblement adjacente axialement de la paroi souple (4), les moyens de mélange (20) s'étendant axialement substantiellement vers l'arrière de la partie déterminée (21) de la paroi souple (4), ou **par le fait que**
le trou (34) de la partie déterminée (21) de la paroi souple (4) assure la communication entre la cavité d'aspiration-refoulement (29) et l'espace intérieur (5) et **par le fait que** l'ouverture d'aspiration-refoulement (26) est écartée axialement de la partie déterminée (21) de la paroi souple (4) vers l'arrière, les moyens de mélange (20) s'étendant axialement substantiellement vers l'arrière de la partie déterminée (21) de la paroi souple (4), ou **par le fait que**
le trou (34) de la partie déterminée (21) de la paroi souple (4) assure le passage de la chemise (24) et **par le fait que** l'ouverture d'aspiration-refoulement (26) est écartée axialement de la partie déterminée (21) de la paroi souple (4) vers l'avant, les moyens de mélange (20) s'étendant axialement soit pour partie vers l'avant et pour partie vers l'arrière soit substantiellement vers l'avant de la partie déterminée (21) de la paroi souple (4).

4. Récipient (1) à usage biopharmaceutique selon la revendication 1, **caractérisé par le fait que** la partie déterminée (21) de la paroi souple (4) est pleine, que les moyens de liaison rigide avec étanchéité (22) sont solidaires avec étanchéité d'une part de la chemise (24) avec une partie (36a) extérieure à la chemise (24) et d'autre part de la partie déterminée (21) de la paroi souple (4) avec une partie (36b) à plat sur la paroi souple (4) et que les moyens de mélange (20) s'étendent axialement substantiellement vers l'avant de la partie déterminée (21) de la paroi souple (4).

5. Récipient (1) à usage biopharmaceutique selon l'une quelconque des revendications 1 à 4, **caractérisé par le fait que** les moyens de liaison rigide avec étanchéité (22) comprennent une face transversale (22a) attenante à la chemise (24), solidarisée rigidement à plat avec étanchéité de la paroi souple (4) dans ou vers la partie déterminée (21), en particulier une qui fait partie d'une paroi rigide (22b), et/ou en particulier qui est solidarisée rigidement à plat avec étanchéité à la paroi souple (4) par soudage ou collage.

6. Récipient (1) à usage biopharmaceutique selon l'une quelconque des revendications 1 à 5, **caractérisé par le fait que** la chemise (24) de guidage axial et de fermeture périphérique comporte une partie avant (25) limitée latéralement par la face intérieure latérale (30a) de la chemise (24), limitée vers l'arrière par la face intérieure avant (31a) de la pièce d'aspiration-refoulement (28) en position de coulissement extrême arrière, et limitée vers l'avant par l'ouverture d'aspiration-refoulement (26).

7. Récipient (1) à usage biopharmaceutique selon l'une quelconque des revendications 1 à 6, **caractérisé par le fait que** la chemise (24) de guidage axial et de fermeture périphérique comporte une partie arrière (27) limitée latéralement par la face intérieure latérale (30a) de la chemise (24) et limitée vers l'avant par la face arrière de la pièce d'aspiration-refoulement (28) en position de coulissement extrême arrière, en particulier que la chemise (24) comporte une partie arrière limitée vers l'arrière par une paroi transversale terminale arrière (37).

8. Récipient (1) à usage biopharmaceutique selon l'une quelconque des revendications 1 à 7, **caractérisé par le fait que** la pièce d'aspiration-refoulement (28) est soit un piston rigide monté dans la chemise (24) soit une membrane déformable ayant une partie périphérique (28b) fixe, fixée à la face intérieure latérale (30a) de la chemise (24) et une partie mobile (28a) centrale.

9. Récipient (1) à usage biopharmaceutique selon l'une quelconque des revendications 1 à 8, **caractérisé par le fait que** la pièce d'aspiration-refoulement (28) est montée à coulissement axial entre une position extrême arrière et une position extrême avant, respectivement la plus éloignée et la plus proche de l'ouverture d'aspiration-refoulement (26), et optionnellement dans sa position extrême avant, la pièce d'aspiration-refoulement (28) obture l'ouverture d'aspiration-refoulement (26).

10. Récipient (1) à usage biopharmaceutique selon l'une quelconque des revendications 1 à 9, **caractérisé par le fait que** la cavité d'aspiration-refoulement (29) est aplatie transversalement, sa taille en direction transversale étant plus grande que sa taille en direction axiale.

11. Récipient (1) à usage biopharmaceutique selon l'une quelconque des revendications 1 à 10, **caractérisé par le fait que** l'ouverture d'aspiration-refoulement (26) est formée soit par une ouverture unique apte à former un flux unique soit par une pluralité d'ouvertures élémentaires (26a) apte à former une pluralité de flux élémentaires.

12. Récipient (1) à usage biopharmaceutique selon l'une quelconque des revendications 1 à 11, **caractérisé par le fait qu'**à une ouverture d'aspiration-refoulement (26) sont associés des moyens d'orientation (38) et/ou des moyens de conformation et/ou des moyens de concentration et/ou des moyens de diffusion du flux, aptes à ce que le flux soit orienté, et/ou conformé et/ou concentré et/ou diffusé, en particulier que l'ouverture d'aspiration-refoulement (26, 26a) comporte un bord périphérique (26b) qui s'étend soit en direction axiale soit en direction inclinée sur l'axe (CC), apte à former un flux qui s'étend soit en direction axiale soit en direction inclinée sur l'axe.

13. Récipient (1) à usage biopharmaceutique selon l'une quelconque des revendications 1 à 12, **caractérisé par le fait que** les moyens d'entraînement (23) comprennent des moyens (39a) de transmission d'un mouvement axial dans une direction combinés à des moyens (39b) de rappel axial dans la direction opposée, en particulier que les moyens (39a) de transmission d'un mouvement axial dans une direction sont des moyens électromécaniques ou électromagnétiques et les moyens (39b) de rappel axial dans une direction sont des moyens élastiques tels qu'un ressort, en particulier que les moyens d'entraînement (23) comprennent des moyens (39c) de transmission d'un mouvement axial dans les deux directions opposés, de façon séquentielle tels que des moyens pneumatiques, et optionnellement ledit récipient comporte un noyau plongeur mobile (40), disposé transversalement dans la chemise (24) à l'arrière de la pièce d'aspiration-refoulement (28), monté à coulissement axial, alternativement vers l'avant et vers l'arrière, et **par le fait qu'**il comporte un organe de liaison (41) à coulissement axial reliant le noyau plongeur mobile (40) et la pièce d'aspiration-refoulement (28), les moyens (39a) de transmission d'un mouvement axial et les moyens (39b) de rappel axial agissant sur le noyau plongeur mobile (40).

14. Récipient (1) à usage biopharmaceutique selon l'une quelconque des revendications 1 à 13, **caractérisé par le fait que** les moyens d'immobilisation (32) comprennent, d'une part, une face d'application (42) attenante rigidement à la chemise (24) et une face d'adossement (43) d'une pièce porteuse (44), la partie déterminée (21) de la paroi souple (4) et la face d'adossement (43) de la pièce porteuse (44) ayant une position relative fixe, d'autre part, des moyens (45) de maintien fixe et rigide de ladite face d'application (42) appliquée de façon fixe et rigide sur ladite face d'adossement (43), agencés de façon soit amovible soit de inamovible.

15. Récipient (1) à usage biopharmaceutique selon la revendication 14, **caractérisé par le fait que** les moyens (45) de maintien fixe et rigide de ladite face d'application (42) appliquée de façon fixe et rigide sur ladite face d'adossement (43) comprennent un organe de serrage (46a) attenant rigidement à la chemise (24) avec lequel coopère, en serrage, un organe de serrage (46b) complémentaire d'une pièce d'immobilisation (47) ayant une seconde face d'application (48) appliquée sur et maintenue de façon fixe et rigide sur une seconde face d'adossement (49) d'une seconde pièce porteuse (50) la partie déterminée (21) de la paroi souple (4) et la seconde face d'adossement (49) de la seconde pièce porteuse (50) ayant une position relative fixe, ou **par le fait que**
la face d'application (42) est la face arrière d'un épaulement transversal d'extrémité de la chemise (24), la face d'adossement (43) est la face avant d'une pièce porteuse (44, 60), les moyens (45) de maintien fixe et rigide de ladite face d'application (42) appliquée de façon fixe et rigide sur ladite face d'adossement (43) sont des moyens de serrage réciproques, la pièce porteuse (44) faisant partie d'un ensemble rigide de réception et de maintien d'un système de congélation, décongélation.

16. Récipient (1) à usage biopharmaceutique selon la revendication 15, **caractérisé par le fait que** la pièce porteuse (44, 60) et l'ensemble rigide de réception et de maintien du système de congélation, décongélation comprend deux parois appliquées l'une contre l'autre dans la zone de la face d'application (42) et écartées l'une de l'autre dans une ou plusieurs zones écartées de la zone de la face d'application (42) pour ménager un espace libre apte à être occupe par un moyen de transfert thermique, et optionnellement
la pièce porteuse (44) de l'ensemble rigide de réception et de maintien du système de congélation, décongélation comporte un passage apte au passage des moyens d'entraînement (23).

17. Récipient (1) à usage biopharmaceutique selon l'une quelconque des revendications 1 à 16, **caractérisé par le fait qu'**il comprend en outre des moyens de commande (33) - arrêt, marche, vitesse, fréquence, déplacement - des moyens d'entraînement (23) des moyens mobiles de déplacement et/ou des moyens (9a) sensibles à un paramètre de commande des moyens de commande (33) auxquels les moyens de commande (33) sont couplés de façon responsive, et dans lequel dans sa position extrême avant, la pièce d'aspiration-refoulement (28) obture l'ouverture d'aspiration-refoulement (26), **caractérisé par le fait que** les moyens de commande (33) commandent les moyens d'entraînement (23) des moyens mobiles de déplacement (28a, 28) pour que en fin de fonctionnement, la pièce d'aspiration-refoulement (28) soit dans sa position extrême avant où elle obture l'ouverture d'aspiration-refoulement (26).

18. Récipient (1) à usage biopharmaceutique selon l'une quelconque des revendications 1 à 17, **caractérisé par le fait qu'**une unité de moyens de mélange (20) est localisée soit sur la partie de fond (10a) soit sur la partie latérale (10b) soit sur la partie sommitale (7) de la paroi souple (4) du conteneur flexible (2) et en ce qu'il comprend une unique unité de moyens de mélange (20) ou une pluralité d'unités de moyens de mélange (20).

19. Récipient (1) à usage biopharmaceutique selon l'une quelconque des revendications 1 à 18, **caractérisé par le fait qu'**il comporte en outre des moyens d'aération (54) aptes à délivrer au contenu du gaz d'aération, comportant des moyens (55) d'amenée de gaz d'aération ayant au moins un élément tubulaire s'étendant avec communication fluidique depuis l'extérieur du conteneur flexible (2) jusqu'à des moyens (56) de distribution de gaz d'aération localisés dans l'espace intérieur (5) du conteneur flexible (2) et portés rigidement par une partie formant support, fixe, périphérique, appartenant aux moyens de mélange (20) ou aux moyens de liaison rigide avec étanchéité (22), en particulier des moyens (56) de distribution de gaz d'aération disposés à la périphérie des moyens de mélange (20) ou des moyens de liaison rigide avec étanchéité (22), de façon attenante ou avec écartement.

20. Récipient (1) à usage biopharmaceutique selon l'une quelconque des revendications 1 à 19, **caractérisé par le fait qu'**il comporte en outre des moyens (57) de prélèvement d'un échantillon de contenu de l'espace intérieur (5), débouchant dans la cavité d'aspiration-refoulement (29).

21. Récipient (1) à usage biopharmaceutique selon l'une quelconque des revendications 1 à 20, **caractérisé par le fait qu'**il constitue un récipient-mélangeur ou un bioréacteur ou un récipient de congélation, décongélation.

22. Ensemble rigide de réception et de maintien du conteneur flexible (2) d'un récipient (1) à usage biopharmaceutique selon l'une quelconque des revendications 1 à 21, comprenant une paroi de fond (11) et une paroi latérale (12), dans lequel est réceptionné et maintenu extérieurement le conteneur flexible (2) et dans lequel la paroi souple (4) du conteneur flexible (2) est apte à venir s'appliquer sur la face intérieure de la paroi de fond (11) et de la paroi latérale (12), laquelle face intérieure forme, au droit des moyens de mélange (20) d'un récipient (1) une face d'adossement faisant partie des moyens d'immobilisation (32) des moyens de mélange (20).

23. Procédé de mise en oeuvre d'un récipient (1) à usage biopharmaceutique dans lequel :
▪ on dispose d'un récipient (1) à usage biopharmaceutique selon l'une quelconque des revendications 1 à 21,
▪ on dispose de produit biopharmaceutique qui dans son ensemble est liquide ou pâteux au moins lorsqu'il doit être mélangé ou d'un ou plusieurs composants d'un tel produit,
▪ on emplit l'espace intérieur (5) du conteneur flexible (2) avec le produit biopharmaceutique ou avec un ou plusieurs composants, formant ainsi le contenu du conteneur flexible (2), la cavité d'aspiration-refoulement (29), en communication avec l'espace intérieur (5), étant emplie dudit contenu,
▪ lorsque le contenu du conteneur flexible (2) doit être mélangé, on met en oeuvre les moyens d'entraînement (23) de sorte que :
∘ la partie mobile (28a) de la pièce d'aspiration-refoulement (28) soit déplacée selon au moins une séquence de coulissement axial alternative vers l'avant et vers l'arrière,
∘ le volume de la cavité d'aspiration-refoulement (29) suive au moins une séquence alternative de compression et d'expansion et que, alternativement, du contenu se trouvant dans la cavité d'aspiration-refoulement (29) soit expulsé vers l'espace intérieur (5) par l'ouverture d'aspiration-refoulement (26) et que du contenu de l'espace intérieur (5) soit aspiré dans la cavité par l'ouverture d'aspiration-refoulement (26),
∘ le contenu du conteneur flexible (2) adjacent à l'ouverture d'aspiration-refoulement (26) soit déplacé,
o et qu'ainsi le contenu du conteneur flexible (2) soit mélangé,
et comprenant optionnellement l'une et/ou l'autre des caractéristiques suivantes :
- lorsque l'on cesse de mettre en oeuvre les moyens d'entraînement (23), la pièce d'aspiration-refoulement (28) est amenée dans sa position extrême avant où elle obture l'ouverture d'aspiration-refoulement (26) ;
- on commande - arrêt, marche, vitesse, fréquence, déplacement - les moyens d'entraînement (23) en fonction d'un paramètre de commande, tel que le temps ou le degré d'homogénéité/hétérogénéité du contenu du conteneur flexible (2) ;
- on met en oeuvre le récipient comme un récipient-mélangeur ou comme un bioréacteur ou comme un récipient de congélation, décongélation.

## Patentansprüche

1. Behälter (1) zur biopharmazeutischen Verwendung, umfassend:
- einen flexiblen Container (2) mit einer biegsamen Wand (4), die nach vorne einen Innenraum (5) begrenzt, der geeignet ist, einen Inhalt aufzunehmen, bei dem es sich um ein biopharmazeutisches Produkt handelt, das im Allgemeinen flüssig oder pastenförmig ist, zumindest wenn es gemischt werden muss,
- Mittel zum Mischen (20), die zum Mischen des Inhalts des Innenraums (5) geeignet sind, die an einem gegebenen Abschnitt (21) der biegsamen Wand (4) angrenzen, einschließlich beweglicher Mittel zum Verschieben (28a), die an den Innenraum (5) angrenzen und geeignet sind, den Inhalt zu verschieben,
- Mittel zum Antreiben (23) der beweglichen Mittel zum Verschieben (28a),
- und starre und dichte Mittel zum Verbinden (22), die eine starre und dichte Verbindung zwischen den Mitteln zum Mischen (20) und dem gegebenen Abschnitt (21) der biegsamen Wand (4) gewährleisten, **dadurch gekennzeichnet, dass**:
- die Mittel zum Mischen (20) Folgendes umfassen:
- eine axiale Führungs- und Umfangsverschlusshülse (24), die starr ist, die entlang ihrer Achse (BB) einen konstanten Querschnitt aufweist, und die in ihrem vorderen Teil (25) eine Ansaug- und Drucköffnung (26) aufweist, die an den Innenraum (5) angrenzt,
- ein undurchbrochenes Ansaug-Druckteil (28), das in der Hülse (24) auf dichte Weise quer angeordnet ist und von dem mindestens ein beweglicher Teil (28a) axial alternativ nach vorne und nach hinten verschiebbar angebracht ist,
- einen Ansaug-/Druckhohlraum (29), der durch die Seiteninnenfläche (30a) der Hülse (24) und die vordere Innenfläche (31 a) des Ansaug-/Druckteils (28) begrenzt ist, der mit dem Innenraum (5) durch die Ansaug-/Drucköffnung (26) kommuniziert,
- die Mittel zum Antreiben (23) geeignet sind, den beweglichen Teil (28a) des Ansaug-/Druckteils (28) anzutreiben und seine Bewegung gemäß mindestens einer Sequenz einer axialen Verschiebung alternativ nach vorne und nach hinten derart zu gewährleisten, dass das Volumen des Ansaug-/Druckhohlraums (29) mindestens eine alternative Verdichtungs- und Ausdehnungssequenz aufweist und der Inhalt des flexiblen Containers (2), der an die Ansaug-/Drucköffnung (26) angrenzt, so verschoben wird, und dass der Inhalt des flexiblen Containers (2) gemischt wird,
- Mittel zum Feststellen (32), die das relative Feststellen der axialen Führungs- und Umfangsverschlusshülse (24) und des gegebenen Abschnitts (21) der biegsamen Wand (4) gewährleisten, einschließlich während der axialen Verschiebungsbewegung des beweglichen Teils (28a) des Ansaug-/Druckteils (28).

2. Behälter (1) zur biopharmazeutischen Verwendung nach Anspruch 1, **dadurch gekennzeichnet, dass** der gegebene Abschnitt (21) der biegsamen Wand (4) eine Durchgangsbohrung (34) umfasst, mit der die Mittel zum Mischen (20) axial assoziiert sind und dadurch, dass die starren und dichten Mittel zum Verbinden (22) auf dichte Weise einerseits mit der Hülse (24) über ein seitliches Teil (35a), das auf dem Umfang und außerhalb der Hülse (24) liegt, und andererseits mit dem gegebenen Abschnitt (21) der biegsamen Wand (4) über ein Umfangsteil (35b) um die Aufnahmebohrung (34) herum verbunden sind, das flach auf der biegsamen Wand (4) aufliegt.

3. Behälter (1) zur biopharmazeutischen Verwendung nach Anspruch 2, **dadurch gekennzeichnet, dass** die Bohrung (34) in dem gegebenen Abschnitt (21) der biegsamen Wand (4) den Durchgang der Hülse (24) gewährleistet und dadurch, dass die Ansaug-/Drucköffnung (26) im Wesentlichen axial an der biegsamen Wand (4) angrenzt, wobei sich die Mittel zum Mischen (20) im Wesentlichen von dem gegebenen Abschnitt (21) der biegsamen Wand (4) axial nach hinten erstrecken, oder dadurch, dass die Bohrung (34) des gegebenen Abschnitts (21) der biegsamen Wand (4) die Kommunikation zwischen dem Ansaug-/Druckhohlraum (29) und dem Innenraum (5) gewährleistet, und dadurch, dass die Ansaug-/Drucköffnung (26) von dem gegebenen Abschnitt (21) der biegsamen Wand (4) axial nach hinten beabstandet ist, wobei sich die Mittel zum Mischen (20) im Wesentlichen von dem gegebenen Abschnitt (21) der biegsamen Wand (4) axial nach hinten erstrecken, oder dadurch, dass die Bohrung (34) in dem gegebenen Abschnitt (21) der biegsamen Wand (4) den Durchgang der Hülse (24) gewährleistet und dadurch, dass die Ansaug-/Drucköffnung (26) von dem gegebenen Abschnitt (21) der biegsamen Wand (4) axial nach vorne beabstandet ist, wobei sich die Mittel zum Mischen (20) von dem gegebenen Abschnitt (21) der biegsamen Wand (4) axial entweder teilweise nach vorne und teilweise nach hinten oder im Wesentlichen nach vorne erstrecken.

4. Behälter (1) zur biopharmazeutischen Verwendung nach Anspruch 1, **dadurch gekennzeichnet, dass** der gegebene Abschnitt (21) der biegsamen Wand (4) undurchbrochen ist, dass die starren und dichten Mittel zum Verbinden (22) mit der Hülse (24) einerseits über ein außerhalb der Hülse (24) liegendes Teil (36a) und andererseits mit dem gegebenen Abschnitt (21) der biegsamen Wand (4) über ein Teil (36b) dicht verbunden sind, das flach auf der biegsamen Wand (4) aufliegt, und dadurch, dass sich die Mittel zum Mischen (20) von dem gegebenen Abschnitt (21) der biegsamen Wand (4) im Wesentlichen axial nach vorne erstrecken.

5. Behälter (1) zur biopharmazeutischen Verwendung nach einem der Ansprüche 1 bis 4, **dadurch gekennzeichnet, dass** die starren und dichten Mittel zum Verbinden (22) eine an die Hülse (24) angrenzende Querfläche (22a) umfassen, die flach aufliegend mit der biegsamen Wand (4) an oder in der Nähe des gegebenen Abschnitts (21) starr und dicht verbunden ist, insbesondere eine, die Teil einer starren Wand (22b) ist, und/oder die flach aufliegend mit der biegsamen Wand (4) insbesondere durch Schweißen oder Kleben starr und dicht verbunden ist.

6. Behälter (1) zur biopharmazeutischen Verwendung nach einem der Ansprüche 1 bis 5, **dadurch gekennzeichnet, dass** die axiale Führungs- und Umfangsverschlusshülse (24) einen vorderen Teil (25) umfasst, der seitlich von der Seiteninnenfläche (30a) der Hülse (24) begrenzt ist, hinten von der vorderen Innenfläche (31a) des Ansaug-/Druckteils (28) in einer Position der äußersten Verschiebung nach hinten begrenzt ist, und vorne durch die Ansaug-/Drucköffnung (26) begrenzt ist.

7. Behälter (1) zur biopharmazeutischen Verwendung nach einem der Ansprüche 1 bis 6, **dadurch gekennzeichnet, dass** die axiale Führungs- und Umfangsverschlusshülse (24) ein hinteres Teil (27) umfasst, das seitlich von der Seiteninnenfläche (30a) der Hülse (24) begrenzt ist, vorne von der hinteren Fläche des Ansaug-/Druckteils (28) in einer Position der äußersten Verschiebung nach hinten begrenzt ist, insbesondere dadurch, dass die Hülse (24) ein hinteres Teil umfasst, das hinten von einer hinteren, abschließenden Querwand (37) begrenzt ist.

8. Behälter (1) zur biopharmazeutischen Verwendung nach einem der Ansprüche 1 bis 7, **dadurch gekennzeichnet, dass** das Ansaug-/Druckteil (28) entweder ein starrer Kolben, der in der Hülse (24) angebracht ist, oder eine verformbare Membran ist, die ein festes, umlaufendes Teil (28b), das an der Seiteninnenfläche (30a) der Hülse (24) befestigt ist, und ein mittleres bewegliches Teil (28a) aufweist.

9. Behälter (1) zur biopharmazeutischen Verwendung nach einem der Ansprüche 1 bis 8, **dadurch gekennzeichnet, dass** das Ansaug-/Druckteil (28) derart angebracht ist, dass es axial zwischen einer äußersten hinteren Position und einer äußersten vorderen Position beziehungsweise weitmöglichst von der Ansaug-/Drucköffnung (26) entfernt und nahmöglichst an diese heran verschiebbar ist, und das Ansaug-/Druckteil (28) in seiner äußersten vorderen Position optional die Ansaug-/Drucköffnung (26) verschließt.

10. Behälter (1) zur biopharmazeutischen Verwendung nach einem der Ansprüche 1 bis 9, **dadurch gekennzeichnet, dass** der Ansaug-/Druckhohlraum (29) quer flachgedrückt ist, wodurch seine Größe in Querrichtung größer ist als seine Größe in axialer Richtung.

11. Behälter (1) zur biopharmazeutischen Verwendung nach einem der Ansprüche 1 bis 10, **dadurch gekennzeichnet, dass** die Ansaug-/Drucköffnung (26) entweder durch eine einzige Öffnung gebildet wird, die geeignet ist, einen einzigen Strom zu formen, oder durch eine Vielzahl von Grundöffnungen (26a), die geeignet sind, eine Vielzahl von Grundströmen zu formen.

12. Behälter (1) zur biopharmazeutischen Verwendung nach einem der Ansprüche 1 bis 11, **dadurch gekennzeichnet, dass** mit einer Ansaug-/Drucköffnung (26) Mittel zur Ausrichtung (38) und/oder Mittel zur Formung und/oder Mittel zur Konzentration und/oder Mittel zur Streuung des Stroms assoziiert sind, die geeignet sind, den Strom auszurichten und/oder zu formen und/oder zu konzentrieren und/oder zu streuen, dadurch dass die Ansaug-/Drucköffnung (26, 26a) insbesondere einen Umfangsrand (26b) umfasst, der sich entweder in axialer Richtung oder in einer in Bezug auf die Achse (CC) geneigten Richtung erstreckt, der geeignet ist, einen Strom zu bilden, der sich entweder in axialer Richtung oder in einer in Bezug auf die Achse geneigten Richtung erstreckt.

13. Behälter (1) zur biopharmazeutischen Verwendung nach einem der Ansprüche 1 bis 12, **dadurch gekennzeichnet, dass** die Mittel zum Antreiben (23) Mittel (39a) zur Übertragung einer axialen Bewegung in eine Richtung kombiniert mit Mitteln (39b) zum axialen Zurückstellen in die entgegengesetzte Richtung umfassen, insbesondere dadurch, dass die Mittel (39a) zum Übertragen einer axialen Bewegung in eine Richtung elektromechanische oder elektromagnetische Mittel sind, und dass die Mittel (39b) zum axialen Zurückstellen in eine Richtung elastische Mittel, wie etwa eine Feder, sind, insbesondere dadurch, dass die Mittel zum Antreiben (23) Mittel (39c) zum sequentiellen Übertragen einer axialen Bewegung in die beiden entgegengesetzten Richtungen umfassen, wie etwa pneumatische Mittel, und der Behälter optional einen beweglichen Tauchkern (40) umfasst, der in der Hülse (24) hinter dem Ansaug-/Druckteil (28) quer angeordnet ist, der alternativ nach vorne und nach hinten axial verschiebbar angebracht ist, und dadurch, dass er ein axial verschiebbares Verbindungselement (41) umfasst, das den beweglichen Tauchkern (40) und das Ansaug-/Druckteil (28) verbindet, wobei die Mittel (39a) zur Übertragung einer axialen Bewegung und die Mittel (39b) zum axialen Zurückstellen auf den beweglichen Tauchkern (40) einwirken.

14. Behälter (1) zur biopharmazeutischen Verwendung nach einem der Ansprüche 1 bis 13, **dadurch gekennzeichnet, dass** die Mittel zum Feststellen (32) einerseits eine Anlegefläche (42), die fest an die Hülse (24) angrenzt, und eine Stoßfläche (43) eines Trägerteils (44), wobei der gegebene Abschnitt (21) der biegsamen Wand (4) und die Stoßfläche (43) des Trägerteils (44) eine feste relative Position aufweisen, und andererseits feste und starre Mittel (45) zum Halten der Anlegefläche (42), die auf eine feste und starre Weise an die Stoßfläche (43) angelegt ist, umfassen, die entweder abnehmbar oder nicht abnehmbar angeordnet sind.

15. Behälter (1) zur biopharmazeutischen Verwendung nach Anspruch 14, **dadurch gekennzeichnet, dass** die festen und starren Mittel (45) zum Halten der Anlegefläche (42), die auf feste und starre Weise an die Stoßfläche (43) angelegt wird, ein Klemmelement (46a) umfassen, das starr an die Hülse (24) angrenzt, mit der beim Klemmen ein zusätzliches Klemmelement (46b) eines Feststellteils (47), das eine zweite Anlegefläche (48) aufweist, zusammenwirkt, die auf eine zweite Stoßfläche (49) eines zweiten Trägerteils (50) angelegt und auf feste und starre Weise zurückgehalten wird, wobei der gegebene Abschnitt (21) der biegsamen Wand (4) und die zweite Stoßfläche (49) des zweiten Trägerteils (50) eine feste relative Position aufweisen, oder dadurch, dass die Anlegefläche (42) die Rückseite einer quergerichteten Schulter am Ende der Hülse (24) ist, die Stoßfläche (43) die Vorderseite eines Trägerteils (44, 60) ist, die festen und starren Mittel (45) zum Halten der Anlegefläche (42), die auf feste und starre Weise auf die Stoßfläche (43) angelegt werden, Mittel zum beidseitigen Klemmen sind, das Trägerteil (44) Teil einer starren Anordnung zum Aufnehmen und Halten eines Einfrier-/Auftau-Systems ist.

16. Behälter (1) zur biopharmazeutischen Verwendung nach Anspruch 15, **dadurch gekennzeichnet, dass** das Trägerteil (44, 60) und die starre Anordnung zum Aufnehmen und Halten des Einfrier-/Auftau-Systems zwei Wände umfasst, die im Bereich der Anlegefläche (42) gegeneinander gelegt werden und die in einem oder mehreren Bereichen voneinander beabstandet sind, die von dem Bereich der Anlegefläche (42) beabstandet sind, um einen freien Raum zu bilden, der geeignet ist, um ein Mittel zur Wärmeübertragung aufzunehmen, und das Trägerteil (44) der starren Anordnung zum Aufnehmen und Halten des Einfrier-/Auftau-Systems optional einen Durchgang umfasst, der für den Durchgang der Mittel zum Antreiben (23) geeignet ist.

17. Behälter (1) zur biopharmazeutischen Verwendung nach einem der Ansprüche 1 bis 16, **dadurch gekennzeichnet, dass** er ferner Mittel zum Steuern (33) - Anhalten, Starten, Geschwindigkeit, Frequenz, Verschieben - der Mittel zum Antreiben (23) der beweglichen Mittel zum Verschieben und/oder der Mittel (9a) umfasst, die auf einen Steuerparameter der Mittel zum Steuern (33) reagieren, mit denen die Mittel zum Steuern (33) reaktionsfähig verknüpft sind, und wobei das Ansaug-/Druckteil (28), wenn es sich in seiner äußersten vorderen Position befindet, die Ansaug-/Drucköffnung (26) verschließt, **dadurch gekennzeichnet, dass** die Mittel zum Steuern (33) die Mittel zum Antreiben (23) der beweglichen Mittel zum Verschieben (28a, 28) derart steuern, dass sich das Ansaug-/Druckteil (28) nach Betriebsende in seiner äußersten vorderen Position befindet, in der es die Ansaug-/Drucköffnung (26) verschließt.

18. Behälter (1) zur biopharmazeutischen Verwendung nach einem der Ansprüche 1 bis 17, **dadurch gekennzeichnet, dass** eine Einheit aus Mitteln zum Mischen (20) entweder auf dem unteren Teil (10a) oder auf dem seitlichen Teil (10b) oder auf dem oberen Teil (7) der biegsamen Wand (4) des flexiblen Containers (2) liegt, und dadurch, dass er eine einzige Einheit aus Mitteln zum Mischen (20) oder eine Vielzahl von Einheiten aus Mitteln zum Mischen (20) umfasst.

19. Behälter (1) zur biopharmazeutischen Verwendung nach einem der Ansprüche 1 bis 18, **dadurch gekennzeichnet, dass** er ferner Mittel zur Belüftung (54) umfasst, die geeignet sind, um den Inhalt mit Belüftungsgas zu versorgen, umfassend Mittel (55) zur Belüftungsgaszufuhr, die mindestens ein röhrenförmiges Element aufweisen, das sich in Fluidverbindung von außerhalb des flexiblen Containers (2) zu Mitteln (56) zum Verteilen von Belüftungsgas erstreckt, die im Innenraum (5) des flexiblen Containers (2) liegen und starr von einem Abschnitt getragen werden, der einen festen, umlaufenden Träger bildet, der Teil der Mittel zum Mischen (20) oder der starren und dichten Mittel zum Verbinden (22), insbesondere der Mittel (56) zum Verteilen von Belüftungsgas ist, die um die Mittel zum Mischen (20) oder die starren und dichten Mittel zum Verbinden (22) herum angrenzend oder in einem Abstand angeordnet sind.

20. Behälter (1) zur biopharmazeutischen Verwendung nach einem der Ansprüche 1 bis 19, **dadurch gekennzeichnet, dass** er ferner Mittel (57) zum Entnehmen einer Probe des Inhalts des Innenraums (5) umfasst, die in dem Ansaug-/Druckhohlraum (29) münden.

21. Behälter (1) zur biopharmazeutischen Verwendung nach einem der Ansprüche 1 bis 20, **dadurch gekennzeichnet, dass** er einen Mischbehälter oder einen Bioreaktor oder einen Einfrier-/Auftau-Behälter bildet.

22. Starre Anordnung zum Aufnehmen und zum Halten des flexiblen Containers (2) eines Behälters (1) zur biopharmazeutischen Verwendung nach einem der Ansprüche 1 bis 21, umfassend einen Boden (11) und eine Seitenwand (12), in der der flexible Container (2) aufgenommen und extern gehalten wird und in der die biegsame Wand (4) des flexiblen Containers (2) geeignet ist, gegen die Innenfläche des Bodens (11) und der Seitenwand (12) angelegt zu werden, wobei die Innenfläche gegenüber den Mitteln zum Mischen (20) eines Behälters (1) eine Stoßfläche bildet, die Teil der Mittel zum Feststellen (32) der Mittel zum Mischen (20) ist.

23. Verfahren zum Einsetzen eines Behälters (1) zur biopharmazeutischen Verwendung, in dem:
- ein Behälter (1) zur biopharmazeutischen Verwendung nach einem der Ansprüche 1 bis 21 bereitgestellt wird,
- ein biopharmazeutisches Produkt, das im Allgemeinen flüssig oder pastenförmig ist, zumindest wenn es gemischt werden muss, oder ein oder mehrere Bestandteile eines solchen Produkts bereitgestellt werden,
- der Innenraum (5) des flexiblen Containers (2) mit dem biopharmazeutischen Produkt oder mit einem oder mehreren Bestandteilen gefüllt wird, die so den Inhalt des flexiblen Containers (2) bilden, wobei der Ansaug-/Druckhohlraum (29), in Kommunikation mit dem Innenraum (5), mit Inhalt gefüllt wird,
- wenn der Inhalt des flexiblen Containers (2) gemischt werden muss, die Mittel zum Antreiben (23) folgendermaßen eingesetzt werden:
- oder bewegliche Abschnitt (28a) des Ansaug-/Druckteils (28) wird in mindestens einer Sequenz einer axialen Verschiebung alternativ nach vorne und nach hinten verschoben,
- das Volumen des Ansaug-/Druckhohlraums (29) folgt mindestens einer alternativen Verdichtungs- und Ausdehnungssequenz und alternativ wird Inhalt, der sich in dem Ansaug-/Druckhohlraum (29) befindet, durch die Ansaug-/Drucköffnung (26) in den Innenraum (5) entleert und der Inhalt des Innenraums (5) wird durch die Ansaug-/Drucköffnung (26) in den Hohlraum gesaugt,
- der Inhalt des flexiblen Containers (2), der an der Ansaug-/Drucköffnung (26) angrenzt, wird verschoben,
- und auf diese Weise wird der Inhalt des flexiblen Containers (2) gemischt,
und optional irgendeines oder mehrere der folgenden Merkmale umfasst:
- wenn der Einsatz der Mittel zum Antreiben (23) gestoppt wird, wird das Ansaug-/Druckteil (28) in seine äußerste vordere Position befördert, in der es die Ansaug-/Drucköffnung (26) verschließt;
- die Mittel zum Antreiben (23) werden in Abhängigkeit von einem Steuerparameter, wie etwa der Zeit oder dem Grad an Homogenität/Heterogenität des Inhalts des flexiblen Containers (2) gesteuert - Anhalten, Starten, Geschwindigkeit, Frequenz, Verschieben -;
- der Behälter wird als Mischbehälter oder als Bioreaktor oder als Einfrier-/Auftau-Behälter eingesetzt.

## Claims

1. Receptacle (1) for biopharmaceutical use, comprising:
▪ a flexible container (2) having a flexible wall (4) delimiting at the front an inside space (5) able to receive content that is a biopharmaceutical product which is generally liquid or pasty at least when it is to be mixed,
▪ mixing means (20) able to mix the content of the inside space (5), adjacent to a given part (21) of the flexible wall (4), including movable displacement means (28a) adjoining the inside space (5) and able to displace the content,
▪ drive means (23) for driving the movable displacement means (28a),
▪ and rigid and leaktight connection means (22) ensuring a rigid and leaktight connection between the mixing means (20) and the given part (21) of the flexible wall (4),
**characterized by** the fact that:
▪ the mixing means (20) comprise:
o an axial guiding and peripheral closure sleeve (24) which is rigid, has a constant transverse cross-section along its axis (BB), and has towards its front part (25) a suction-discharge opening (26) adjoining the inside space (5),
o a suction-discharge part (28) which is unpierced and arranged transversely in the sleeve (24) in a leaktight manner, and of which at least one movable part (28a) is mounted to slide alternately forwards and backwards axially,
o a suction-discharge cavity (29), delimited by the lateral inside face (30a) of the sleeve (24) and the front inside face (31a) of the suction-discharge part (28), in communication with the inside space (5) via the suction-discharge opening (26),
▪ the drive means (23) are able to drive the movable part (28a) of the suction-discharge part (28) and assure its movement in at least one sequence of sliding alternately forwards and backwards axially such that the volume of the suction-discharge cavity (29) has at least one sequence of alternately compressing and expanding, and thus the content of the flexible container (2) adjacent to the suction-discharge opening (26) is moved about and the content of the flexible container (2) is mixed,
▪ immobilization means (32) ensure the relative immobilization of the axial guiding and peripheral closure sleeve (24) and of the given part (21) of the flexible wall (4), including during the sliding axial movement of the movable part (28a) of the suction-discharge part (28).

2. Receptacle (1) for biopharmaceutical use according to claim 1, wherein the given part (21) of the flexible wall (4) comprises a through-hole (34) axially associated with the mixing means (20), and wherein the rigid and leaktight connection means (22) are secured in a leaktight manner on the one hand to the sleeve (24) by a side part (35a) that is peripheral and external to the sleeve (24), and on the other hand to the given part (21) of the flexible wall (4) by a peripheral portion (35b) around the mounting hole (34) and lying flat against the flexible wall (4).

3. Receptacle (1) for biopharmaceutical use according to claim 2, wherein the hole (34) in the given part (21) of the flexible wall (4) allows the passage of the sleeve (24), and wherein the suction-discharge opening (26) is axially substantially adjacent to the flexible wall (4), the mixing means (20) extending axially substantially rearwards from the given part (21) of the flexible wall (4), or wherein the hole (34) in the given part (21) of the flexible wall (4) provides the communication between the suction-discharge cavity (29) and the inside space (5), and wherein the suction-discharge opening (26) is axially offset rearwards from the given part (21) of the flexible wall (4), the mixing means (20) extending axially substantially rearwards from the given part (21) of the flexible wall (4), or wherein the hole (34) in the given part (21) of the flexible wall (4) allows the passage of the sleeve (24), and wherein the suction-discharge opening (26) is axially offset frontwards from the given part (21) of the flexible wall (4), the mixing means (20) extending axially either partially frontwards and partially rearwards or substantially frontwards from the given part (21) of the flexible wall (4).

4. Receptacle (1) for biopharmaceutical use according to claim 1, wherein the given part (21) of the flexible wall (4) is unpierced, the rigid and leaktight connection means (22) are secured in a leaktight manner on the one hand to the sleeve (24) by a part (36a) external to the sleeve (24) and on the other hand to the given part (21) of the flexible wall (4) by a part (36b) lying flat against the flexible wall (4), and wherein the mixing means (20) extend axially substantially frontwards from the given part (21) of the flexible wall (4).

5. Receptacle (1) for biopharmaceutical use according to any of claims 1 to 4, wherein the rigid and leaktight connection means (22) comprise a transverse face (22a) adjoining the sleeve (24), rigidly secured in a leaktight manner to lie flat against the flexible wall (4) at or near the given part (21), in particular one which is part of a rigid wall (22b), and/or in particular which is rigidly secured in a leaktight manner to lie flat against the flexible wall (4) by welding or adhesive bonding.

6. Receptacle (1) for biopharmaceutical use according to any of claims 1 to 5, wherein the axial guiding and peripheral closure sleeve (24) comprises a front part (25) laterally delimited by the lateral inside face (30a) of the sleeve (24), delimited at the back by the front inside face (31 a) of the suction-discharge part (28) in the extreme rearward sliding position, and delimited at the front by the suction-discharge opening (26).

7. Receptacle (1) for biopharmaceutical use according to any of claims 1 to 6, wherein the axial guiding and peripheral closure sleeve (24) comprises a rear part (27) laterally delimited by the lateral inside face (30a) of the sleeve (24) and delimited at the front by the rear face of the suction-discharge part (28) in the extreme rearward sliding position, and in particular wherein the sleeve (24) comprises a rear part delimited at the back by a transverse terminal rear wall (37).

8. Receptacle (1) for biopharmaceutical use according to any of claims 1 to 7, wherein the suction-discharge part (28) is either a rigid piston mounted in the sleeve (24) or a deformable membrane having a fixed peripheral part (28b) attached to the lateral inside face (30a) of the sleeve (24) and a central movable part (28a).

9. Receptacle (1) for biopharmaceutical use according to any of claims 1 to 8, wherein the suction-discharge part (28) is mounted to slide axially between an extreme rearward position and an extreme forward position, respectively the furthest from and the closest to the suction-discharge opening (26), and optionally when in its extreme forward position, the suction-discharge part (28) closes off the suction-discharge opening (26).

10. Receptacle (1) for biopharmaceutical use according to any of claims 1 to 9, wherein the suction-discharge cavity (29) is transversely flattened, its size in the transverse direction being larger than its size in the axial direction.

11. Receptacle (1) for biopharmaceutical use according to any of claims 1 to 10, wherein the suction-discharge opening (26) is formed either by a single opening able to shape a single flow or by a plurality of basic openings (26a) able to shape a plurality of basic flows.

12. Receptacle (1) for biopharmaceutical use according to any of claims 1 to 11, wherein a suction-discharge opening (26) is associated with flow orientation means (38) and/or shaping means and/or concentration means and/or spreading means, able to orient and/or shape and/or concentrate and/or spread out the flow, wherein in particular the suction-discharge opening (26, 26a) comprises a peripheral edge (26b) which extends either in an axial direction or in a direction that is angled relative to the axis (CC), able to form a flow which extends either in the axial direction or in a direction that is angled relative to the axis.

13. Receptacle (1) for biopharmaceutical use according to any of claims 1 to 12, wherein the drive means (23) comprise means (39a) for driving an axial movement in one direction combined with means (39b) for axial return in the opposite direction, in particular wherein the means (39a) for driving an axial movement in a direction are electromechanical or electromagnetic means and the means (39b) for axial return in a direction are elastic means such as a spring, in particular wherein the drive means (23) comprise means (39c) for driving an axial movement sequentially in the two opposing directions, such as pneumatic means, and optionally said receptacle comprises a movable plunger core (40), arranged transversely in the sleeve (24) behind the suction-discharge part (28) and mounted to slide alternately forwards and backwards axially, and wherein it comprises an axially sliding connection member (41) connecting the movable plunger core (40) and the suction-discharge part (28), the means (39a) for driving an axial movement and the means (39b) for axial return acting on the movable plunger core (40).

14. Receptacle (1) for biopharmaceutical use according to any of claims 1 to 17, wherein the immobilization means (32) comprise, on the one hand, an application face (42) rigidly adjoining the sleeve (24) and an abutting face (43) of a supporting part (44), the given part (21) of the flexible wall (4) and the abutting face (43) of the supporting part (44) having a fixed relative position, and on the other hand, fixed and rigid retention means (45) for retaining said application face (42) applied in a fixed and rigid manner to said abutting face (43), arranged to be detachable or non-detachable.

15. Receptacle (1) for biopharmaceutical use according to claim 18, wherein the fixed and rigid retention means (45) for retaining said application face (42) applied in a fixed and rigid manner to said abutting face (43) comprise a clamping member (46a) rigidly adjoining the sleeve (24) which cooperates, in clamping, with a complementary clamping member (46b) of an immobilization part (47) having a second application face (48) applied to and retained in a fixed and rigid manner on a second abutting face (49) of a second supporting part (50), the given part (21) of the flexible wall (4) and the second abutting face (49) of the second supporting part (50) having a fixed relative position, or wherein the application face (42) is the rear face of a transverse shoulder at the end of the sleeve (24), the abutting face (43) is the front face of a supporting part (44, 60), and the fixed and rigid retention means (45) for retaining said application face (42) applied in a fixed and rigid manner against said abutting face (43) are mutual clamping means, the supporting part (44) being part of a rigid receiving and retention assembly of a freezing/thawing system.

16. Receptacle (1) for biopharmaceutical use according to claim 15, wherein the supporting part (44, 60) and the rigid receiving and retention assembly of the freezing/thawing system comprises two walls pressing against one another within the area of the application face (42) and spaced apart from one another in one or more areas distanced from the area of the application face (42) in order to leave a free space suitable for accommodating a heat transfer means, and optionally the supporting part (44) of the rigid receiving and retention assembly of the freezing/thawing system comprises a passage to allow the passage of the drive means (23).

17. Receptacle (1) for biopharmaceutical use according to any of claims 1 to 16, wherein it additionally comprises control means (33) for controlling - stopping, starting, speed, frequency, displacement - the drive means (23) of the movable displacement means and/or means (9a) which respond to a control parameter of the control means (33) to which the control means (33) are coupled in a responsive manner, and wherein the suction-discharge part (28) when in its extreme forward position closes off the suction-discharge opening (26), **characterized by** the control means (33) controlling the drive means (23) of the movable displacement means (28a, 28) so that when finished functioning, the suction-discharge part (28) is in its extreme forward position where it closes off the suction-discharge opening (26).

18. Receptacle (1) for biopharmaceutical use according to any of claims 1 to 17, wherein a mixing means unit (20) is located either on the bottom part (10a) or on the side part (10b) or on the top part (7) of the flexible wall (4) of the flexible container (2), and wherein it comprises a single mixing means unit (20) or a plurality of mixing means units (20).

19. Receptacle (1) for biopharmaceutical use according to any of claims 1 to 18, wherein it additionally comprises aeration means (54) able to deliver aeration gas to the content, comprising aeration gas supply means (55) having at least one tubular element extending in a fluid communication from outside the flexible container (2) to the aeration gas distribution means (56) located within the inside space (5) of the flexible container (2) and rigidly supported by a part forming a fixed peripheral support which is part of the mixing means (20) or of the rigid and leaktight connection means (22), in particular with the aeration gas distribution means (56) arranged at the periphery of the mixing means (20) or the of rigid and leaktight connection means (22), in an adjoining manner or at a distance away.

20. Receptacle (1) for biopharmaceutical use according to any of claims 1 to 19, wherein it additionally comprises means (57) for collecting a sample of the content of the inside space (5), opening into the suction-discharge cavity (29).

21. Receptacle (1) for biopharmaceutical use according to any of claims 1 to 20, wherein it constitutes a mixing vessel or a bioreactor or a freezing/thawing vessel.

22. Rigid receiving and retention assembly for receiving and retaining the flexible container (2) of a receptacle (1) for biopharmaceutical use according to any of claims 1 to 21, comprising a bottom wall (11) and a side wall (12), within which is received and externally retained the flexible container (2) whose flexible wall (4) is able to press against the inside face of the bottom wall (11) and of the side wall (12), said inside face forming, facing the mixing means (20) of a receptacle (1), an abutting face which is part of the immobilization means (32) of the mixing means (20).

23. Method for making use of a receptacle (1) for biopharmaceutical use, wherein:
▪ a receptacle (1) for biopharmaceutical use according to any of claims 1 to 21 is provided,
▪ biopharmaceutical product is provided which is generally liquid or pasty at least when it is to be mixed, or one or more components of such a product,
▪ the inside space (5) of the flexible container (2) is filled with the biopharmaceutical product or with one or more components, thus forming the content of the flexible container (2), the suction-discharge cavity (29), in communication with the inside space (5), being filled with said content,
▪ when the content of the flexible container (2) is to be mixed, the drive means (23) are used such that:
o the movable part (28a) of the suction-discharge part (28) is displaced in at least one sequence of axially sliding alternately forwards and backwards,
o the volume of the suction-discharge cavity (29) follows at least one sequence of alternately compressing and expanding, and, in alternation, the content located in the suction-discharge cavity (29) is discharged into the inside space (5) through the suction-discharge opening (26) and the content of the inside space (5) is sucked into the cavity through the suction-discharge opening (26),
o the content of the flexible container (2) adjacent to the suction-discharge opening (26) is displaced,
o and in this manner the content of the flexible container (2) is mixed,
and optionally comprising one and/or other of the following features:
- when stopping the use of the drive means (23), the suction-discharge part (28) is brought to its extreme forward position where it closes off the suction-discharge opening (26);
- the drive means (23) are controlled - starting, stopping, speed, frequency, displacement - as a function of a control parameter such as time or the degree of homogeneity/heterogeneity of the content of the flexible container (2);
- the receptacle is used as a mixing vessel or as a bioreactor or as a freezing/thawing vessel.
